# EUROPÄISCHE PATENTSCHRIFT

(11) **EP 1 723 042 B1**
(45) Veröffentlichungstag und Bekanntmachung des Hinweises auf die Patenterteilung: **04.03.2009**
(21) Anmeldenummer: 05714890.0
(22) Anmeldetag: 21.01.2005
(51) Int. Cl.: B65D 33/25, A44B 19/16

(54) **WIEDERVERSCHLIESSBARE VERSCHLÜSSE SOWIE ANDOCKSYSTEME, ENTHALTEND DIESE VERSCHLÜSSE**
RECLOSABLE SEALS AND DOCKING SYSTEMS CONTAINING SAID SEALS
FERMETURES REFERMABLES ET SYSTEMES DE CONNEXION CONTENANT DE TELLES FERMETURES

(30) Priorität: 23.01.2004 DE 102004003511
(43) Veröffentlichungstag der Anmeldung: 22.11.2006
(73) Patentinhaber: GEA Niro GmbH, 79379 Müllheim (DE)
(72) Erfinder: KOCH, Martin, 79395 Neuenburg (DE); PIEPEREIT, Ed, 3 Manor Farm Cottages, Gloucestershire GL56 9SB (GB)
(74) Vertreter: Metten, Karl-Heinz
(86) Internationale Anmeldenummer: PCT/DE2005/000084
(87) Internationale Veröffentlichungsnummer: WO 2005/070776

(56) Entgegenhaltungen:
- WO-A-03/037717
- US-A- 5 664 299

## Beschreibung

Die vorliegende Erfindung betrifft wiederverschließbare Verschlüsse zum im wesentlichen umweltdichten, reversiblen Verschließen von sowie zum im wesentlichen umweltdichten Be- und/oder Umfüllen von Schüttgut aus Behältnissen oder Schlauchelementen sowie Andocksysteme, enthaltend diese wiederverschließbaren Verschlüsse.

Des weiteren betrifft die Erfindung Mehrfachkupplungsverschlüsse, enthaltend die erfindungsgemäßen wiederverschließbaren Verschlüsse, sowie Mehrfachandocksysteme, enthaltend diese Mehrfachkupplungsverschlüsse.

An Verschlüsse bzw. Kupplungsverschlüsse, die beim Umfüllen von Schüttgütern aus z.B. flexiblen Gebinden zum Einsatz kommen, werden regelmäßig sehr hohe Anforderungen hinsichtlich der Dauerzuverlässigkeit und Umweltdichtigkeit gestellt. Denn manche Schüttgüter sind bereits in sehr geringen Mengen toxisch für den menschlichen Organismus. Ferner sind bestimmte Schüttgüter sehr empfindlich gegenüber Luft und Feuchtigkeit und müssen auf jeder Verarbeitungsstufe und selbstverständlich auch beim Umfüllen vollständig von der Umgebungsluft getrennt gehalten werden. Auch haben häufig weiterzuverarbeitende Schüttgüter sehr hohen Reinheitskriterien zu genügen und dürfen keinesfalls durch Verunreinigung von außen kontaminiert werden. Die Notwendigkeit des kontaminationsfreien Arbeitens führt insbesondere in der lebensmittelverarbeitenden, der chemischen oder der pharmazeutischen Industrie zu einem hohen apparativen und sicherheitstechnischen Aufwand, der sich zwangsläufig bei den Herstellungskosten niederschlägt.

Schüttgut lässt sich beispielsweise umweltdicht aus Behältnissen mit Hilfe der Doppelklappentechnik umfüllen, wie in der DE 695 04 581 T2 beschrieben. Derartige Andockeinrichtungen nach der Doppelklappentechnik sind konstruktiv sehr aufwändig und damit regelmäßig auch kostenintensiv.

Konstruktiv einfachere Andockeinrichtungen, wie in der WO03/037717 offenbart, setzen z.B. elastisch verformbare Kupplungselemente ein, die jeweils über einen übereinander liegenden Schlitz verfügen, der im Grundzustand verschlossen ist und sich durch Druckbeaufschlagung öffnen lässt. Bei dieser Ausgestaltung einer Andockeinrichtung ist besondere Sorgfalt darauf zu verwenden, dass die Schlitze der aneinander anliegenden Kupplungselemente von gleicher Länge sind und exakt übereinander zu liegen kommen.

In DE 103 21 814 wird hingegen ein Kupplungselement zum umweltisolierten Umfüllen, Befüllen und/oder Entleeren von Behältnissen offenbart, das sich im wesentlichen aus zwei bündig aneinander anliegenden Verschlussleisten zusammensetzt, die an ihren Enden über ineinandergreifende Gelenkkörper verfügen, welche um gemeinsame Lagerachselemente drehbar sind. Die Gelenkachselemente bzw. Gelenkkappen haben exakt auf die Form und Größe der Lagerelemente der Verschlussleisten abgestimmt zu sein, um dauerhaft und zuverlässig als Drehlager fungieren zu können. Ein Öffnen und Schließen dieses Kupplungselements wird dadurch erreicht, dass die sich gegenüberliegenden Gelenkkörper aufeinander zu bzw. voneinander weg bewegt werden. Mit dieser Konstruktion lässt sich allerdings nur ein begrenzter Öffnungswinkel erzielen.

Für einen einwandfreien Betrieb herkömmlicher Andockeinrichtungen ist nicht nur von Bedeutung, dass sich die Kupplungsverschlüsse der einzelnen Behältnisse jeweils ohne weiteres umweltdicht verschließen lassen. Vielmehr ist auch von großer Bedeutung, dass die Kupplungsverschlüsse oder -elemente problemlos und umweltdicht an dazu korrespondierende Kupplungselemente oder -verschlüsse andockbar sind. Dieses gelingt um so besser, je kleiner und starrer die einzelnen Kupplungselemente bzw. deren Bestandteile, z.B. Verschlussleisten, sind. Insbesondere bei konstruktiv einfach gestalteten Kupplungsverschlüssen, bei großdimensionierten Kupplungsverschlüssen und bei aus sehr flexiblen Komponenten gebildeten Kupplungsverschlüssen bereitet das Andocken an korrespondierende Kupplungsverschlüsse häufig Probleme, ist zeitaufwendig und führt nicht immer zu umweltdichten Andockeinrichtungen.

Der vorliegenden Erfindung lag daher die Aufgabe zugrunde, Verschlüsse zum umweltdichten Be- und/oder Umfüllen oder Entleeren von Schüttgut aus Behältnissen oder Fördereinrichtungen zur Verfügung zu stellen, die unabhängig von der Größe und der Flexibilität bzw. Starrheit der eingesetzten Materialien ein problemloses und zuverlässiges Verschließen gewährleisten. Der vorliegenden Erfindung lag ferner die Aufgabe zugrunde, Verschlüsse zum umweltdichten Be- und/oder Umfüllen oder Entleeren von Schüttgut aus Behältnissen oder Fördereinrichtungen zur Verfügung zu stellen, die unabhängig von der Größe und der Flexibilität bzw. Starrheit der eingesetzten Materialien zuverlässig umweltdicht und reversibel mit korrespondierenden Verschlüssen ähnlicher oder identischer Bauart gekoppelt werden können.

Demgemäß wurde ein wiederverschließbarer Zippverschluss zum reversiblen Verschließen eines Kupplungsverschlusses gefunden, umfassend einen Kupplungsverschluss zum im wesentlichen umweltdichten, reversiblen Verschließen von sowie zum im wesentlichen umweltdichten Be- und/oder Umfüllen von Schüttgut aus, insbesondere flexiblen, Behältnissen oder Schlauchelementen, umfassend mindestens eine erste flexible Verschlussleiste, umfassend eine Innenseite und eine Oberseite, mit mindestens einem ersten, insbesondere durchgehenden, Verschlusselement, insbesondere einer Feder, auf deren Innenseite und mindestens eine zweite flexible Verschlussleiste, umfassend eine Innenseite und eine Oberseite, mit mindestens einem zweiten, insbesondere durchgehenden, Verschlusselement auf deren Innenseite, insbesondere eine Nut, das zu dem ersten Verschlusselement komplementär ist, so dass erste und zweite Verschlusselemente in Eingriff bringbar sind und ein reversibles, dichtes Verschließen des Kupplungsverschlusses mit einem weiteren, korrespondierenden Kupplungsverschluss ermöglichen, wobei die erste und die zweite Verschlussleiste, insbesondere über ihre jeweiligen Endabschnitte, miteinander verbunden sind, insbesondere unter Ausbildung eines geschlossenen Umfangs, und wobei die Oberseite der ersten Verschlussleiste mindestens ein drittes, insbesondere durchgehendes, Verschlusselement zum reversiblen Andocken an ein komplementäres Verschlusselement und die Oberseite der zweiten Verschlussleiste mindestens ein viertes, insbesondere durchgehendes, Verschlusselement zum reversiblen Andocken an ein komplementäres Verschlusselement aufweisen; und mindestens einen Zippschieber zum Öffnen und Schließen des Kupplungsverschlusses, der entlang des Kupplungsverschlusses bewegbar ist, mit einem Trenn- und einem Quetschende und gegenüberliegenden Seitenwänden sowie einem Trennelement am Trennende, das zwischen die ersten und zweiten Verschlusselemente der ersten und zweiten Verschlussleisten einschiebbar ist, wobei das erste und das zweite Verschlusselement in Reaktion auf die Bewegung des Zippschiebers in eine Verschließrichtung aus der offenen Position in die geschlossene Position miteinander in Eingriff bringbar sind und in Reaktion auf die Bewegung des Zippschiebers in eine Öffnungsrichtung aus der geschlossenen Position in eine offene Position bringbar sind. Die erste und zweite Verschlussleiste des erfindungsgemäßen Verschlusses können mittelbar oder unmittelbar miteinander verbunden sein. Beispielsweise können die jeweiligen Endungen bzw. Endabschnitte von erster und zweiter Verschlussleiste unter Ausbildung einer flexiblen Öffnung paarweise miteinander verbunden sein. Ferner ist es möglich, dass die Enden von erster und zweiter Verschlussleiste in einen, beispielsweise einstückigen, Endblock übergehen, auf den gegebenenfalls der Zippschieber in Ruhestellung platziert werden kann. Demzufolge kann ein solcher Endabschnitt auch über einen Endanschlag für den Zippschieber verfügen. Ein solcher Endabschnitt kann an beiden Seiten der sich gegenüberliegenden Enden von erster und zweiter Verschlussleiste vorliegen.

Zippverschlüsse für z.B. Kunststoffbeutel sind z.B. aus der DE 698 09 569 T2, der DE 697 18 439 T2, der DE 696 19 983 T2 und der US 5 664 299 bekannt und können vorliegend als Ausgangsbasis genutzt werden, um zu einem erfindungsgemäßen wiederverschließbaren Zippverschluss zu gelangen. Indem jetzt nicht mehr nur die Innenseiten der ersten und zweiten Verschlussleisten zueinander korrespondierende Verschlusselemente aufweisen, sondern ebenfalls deren Oberseiten mit Verschlusselementen ausgestattet sind, die ein umweltdichtes Ankoppeln an einen zweiten erfindungsgemäßen Verschluss ermöglichen, kann ein umweltdichtes Be- und/oder Umfüllen von Schüttgut auch bei sehr flexiblen Beutel- und/oder Leistenmaterialien sichergestellt werden. Beispielsweise kann der Kupplungsverschluss Bestandteil eines Plastikbeutels sein und im Bereich des umlaufenden Öffnungsrandes desselben vorliegen.

Der erfindungsgemäße Zippverschluss eignet sich insbesondere für das Be- und/oder Umfüllen von Schüttgut aus flexiblen Behältnissen, z.B. Plastikbeuteln oder -säcken. Demgemäß verfügt ein solcher Zippverschluss in einer Ausführungsform bereits über einen flexiblen Beutel oder Schlauch, dessen Öffnungsrand mit der ersten und zweiten Verschlussleiste separat oder einstückig verbunden ist. Der Kupplungsverschluss kann somit sowohl integraler Bestandteil des flexiblen Beutels sein, insbesondere im Bereich des Öffnungsrandes dieses Beutels, als auch im nachhinein mit einem Beutel reversibel oder irreversibel verbunden werden.

Der Zippschieber zum Öffnen oder Schließen des wiederverschließbaren Zippverschlusses übergreift im allgemeinen die erste und zweite Verschlussleiste eines Kupplungsverschlusses. Das Trennelement kann zum Öffnen des Zippverschlusses zwischen die Verschlusselemente der ersten und zweiten Verschlussleiste geschoben werden. In einer Ausführungsform erstrecken sich die Seitenwände des Zippschiebers von der Abschlussfläche abwärts bis zu einem Punkt unter den ersten bzw. zweiten Verschlussleisten, so dass diese Verschlussleisten zwischen den Seitenwänden gehalten werden. Die an ihren jeweiligen Enden oder Schließpositionen miteinander verbundenen ersten und zweiten Verschlussleisten können ferner einen Endanschlag bilden. Auch kann in dieser Position eine Feststellstation vorliegen. In einer weiteren Ausführungsform können die ersten und zweiten Verschlussleisten eines Kupplungsverschlusses zumindest an einer Seite über den Umfang eines mit diesem Kupplungsverschluss verbundenen Beutels oder Schlauchs hinausgehen, insbesondere um in der Schließposition den Zippverschluss aufzunehmen. Auf diese Weise wird sichergestellt, dass der Kupplungsverschluss über die gesamte Länge vollständig umweltdicht verschlossen ist.

In dem Zippschieber werden die Verschlusselemente von erster und zweiter Verschlussleiste am Quetschende miteinander in Eingriff gebracht. Jedenfalls am Quetschende ist der Innenabstand zwischen den sich gegenüberliegenden Seitenwänden derart bemessen, dass er in etwa mit der Breite des gekoppelten Kupplungsverschlusses übereinstimmt. Das Trenn- und das Quetschende des Zippschiebers können selbstverständlich auch innerhalb des Zippschiebers vorliegen und müssen nicht notwendigerweise mit den sich gegenüberliegenden Begrenzungsflächen des Zippschiebers übereinstimmen.

In einer weiteren Ausführungsform kann vorgesehen sein, dass der Zippschieber, der zwischen einer Schließstellung und einer Offenstellung entlang der ersten und zweiten Verschlussleisten bewegbar ist, eine obere Abschlusswand sowie sich gegenüberliegende Seitenwände, die sich von gegenüberliegenden Seiten der Abschlusswand abwärts erstrecken und die die erste und zweite Verschlussleiste zwischen sich aufnehmen, umfasst, wobei die Seitenwände von dem Trennende zu dem Quetschende des Zippschiebers verlaufen und am Trennende weiter beabstandet sind als am Quetschende, wobei die Seitenwände am Quetschende eng genug beabstandet sind, dass sie beim Bewegen des Zippschiebers zur Schließstellung hin das erste und zweite Verschlusselement in den gegenseitigen Eingriff drücken, und wobei das Trennelement an dem Trennende von der oberen Abschlusswand her zwischen den Seitenwänden und an dem ersten und zweiten Verschlusselement vorbei vorsteht.

Die der Erfindung zugrundeliegende Aufgabe wird des weiteren gelöst durch einen wiederverschließbaren Andockverschluss zum reversiblen Andocken zweier Kupplungsverschlüsse zum im wesentlichen umweltdichten, reversiblen Verschließen von sowie zum im wesentlichen umweltdichten Be- und/oder Umfüllen von Schüttgut aus Behältnissen oder Schlauchelementen, umfassend einen Kupplungsverschluss, umfassend mindestens eine erste flexible Verschlussleiste, umfassend eine Innenseite und eine Oberseite, mit mindestens einem ersten, insbesondere durchgehenden, Verschlusselement, insbesondere einer Feder, auf deren Innenseite und mindestens eine zweite flexible Verschlussleiste, umfassend eine Innenseite und eine Oberseite, mit mindestens einem zweiten, insbesondere durchgehenden, Verschlusselement auf deren Innenseite, insbesondere eine Nut, das zu dem ersten Verschlusselement komplementär ist und ein reversibles, dichtes Verschließen mit dem ersten Verschlusselement ermöglicht, wobei erste und zweite Verschlusselemente in Eingriff bringbar sind, wobei die erste und die zweite Verschlussleiste, insbesondere über ihre jeweiligen Endabschnitte, miteinander verbunden sind, insbesondere unter Ausbildung eines geschlossenen Umfangs, und wobei die Oberseite der ersten Verschlussleiste mindestens ein drittes, insbesondere durchgehendes, Verschlusselement zum reversiblen Andocken an ein komplementäres Verschlusselement und die Oberseite der zweiten Verschlussleiste mindestens ein viertes, insbesondere durchgehendes, Verschlusselement zum reversiblen Andocken an ein komplementäres Verschlusselement aufweisen; und mindestens ein Kupplungsschieberelement, das die erste und zweite Verschlussleiste abschnittsweise umgreift und das entlang des Kupplungsverschlusses bewegbar ist, geeignet zum Koppeln und Entkoppeln der Verschlussleisten des Kupplungsverschlusses mit den Verschlussleisten eines weiteren Kupplungsverschlusses, enthaltend Verschlusselemente, die zu den dritten und vierten Verschlusselementen der Verschlussleisten des Kupplungsverschlusses des Andockverschlusses jeweils komplementär sind.

Eine bevorzugte Ausgestaltung des erfindungsgemäßen Andockverschlusses zeichnet sich dadurch aus, das das Kupplungsschieberelement eine Abschlusswand sowie sich gegenüberliegende erste und zweite Seitenwände, die sich von gegenüberliegenden Seiten der Abschlusswand abwärts erstrecken und die die ersten und zweiten Verschlussleisten zwischen sich aufnehmen, einen ersten Wandabschnitt, der der Abschlusswand gegenüberliegt und von der ersten Seitenwand in Richtung auf die gegenüberliegende zweite Seitenwand abgeht und zumindest einen Abschnitt der Unterseite der ersten flexiblen Verschlussleiste zumindest abschnittsweise übergreift, einen zweiten Wandabschnitt, der der Abschlusswand gegenüberliegt und von der zweiten Seitenwand in Richtung auf die gegenüberliegende erste Seitenwand abgeht und zumindest einen Abschnitt der Unterseite der zweiten flexiblen Verschlussleiste zumindest abschnittsweise übergreift, wobei zwischen dem ersten und zweiten Wandabschnitt zumindest ein Spalt verbleibt, mindestens einen Führungskanal für die erste und zweite Verschlussleiste, gebildet aus den gegenüberliegenden Seitenwänden, der Abschlusswand und den ersten und zweiten Wandabschnitten, und eine vordere Wandfläche mit einer Einlassöffnung des Kanals und eine hintere Wandfläche mit einer Auslassöffnung des Kanals umfasst, wobei die Einlass- und die Auslassöffnung sowie der Kanal zwischen Einlass- und Auslassöffnung geeignet sind, die erste und zweite Verschlussleiste aufzunehmen, wobei diejenige Kante der Einlassöffnung, benachbart zu den Oberseiten von erster und zweiter Verschlussleiste, beabstandet von der Aussenfläche der Abschlusswand ist und wobei die Innenfläche der Abschlusswand, die Bestandteil des Kanals ist, von der Einlassöffnung in Richtung auf die Auslassöffnung sich der Aussenfläche der Abschlusswand zumindest bereichsweise annähert und spätestens bei der Auslassöffnung in diese übergeht, so dass zumindest über die Breite der Oberseiten der ersten und zweiten Verschlussleisten die Abschlusswand oder Bereiche der Abschlusswand nicht mehr vorliegen, und wobei die Höhe des Kanals wenigstens an der Stelle, an der die Abschlusswand die Dicke Null annimmt, in etwa der Höhe der flexiblen ersten und/oder zweiten Verschluss leisten entspricht.

Das Kupplungsschieberelement übergreift die erste und zweite Verschlussleiste und ist entlang dieser Verschlussleiten führbar. Der Kanal in dem Kupplungsschieberelement ist zumindest abschnittsweise derart geformt, dass die miteinander im Eingriff befindlichen ersten und zweiten Verschlussleisten des Kupplungsverschlusses im wesentlichen passgenau umschlossen werden. Der Querschnitt des Kanals ist dann nur jeweils geringfügig größer als der Querschnitt des Kupplungsverschlusses, so dass ein ungehindertes Hindurchgleiten des Kupplungsverschlusses durch das Kupplungsschieberelement noch stets möglich ist. Während des Hindurchgleitens des Kupplungsverschlusses durch das Kupplungsschieberelement wird die Lage der Oberseiten der Verschlussleisten relativ zu der Außenfläche der Abschlusswand verändert, d.h. bei Bewegung in Andockrichtung verringert. Die Oberseiten der Verschlussleisten werden dabei auf die Höhe der Außenfläche der Abschlusswand gebracht bzw. liegen dann in derselben Ebene wie diese, was effektiv bedeutet, dass die Abschlusswand eine Öffnung oder Durchbrechung aufweist. In gleicher Weise wie sich der Kanal der Außenfläche der Abschlusswand annähert, ändert sich der Verlauf bzw. die Dicke der ersten und zweiten Wandabschnitte, so dass diese Wandabschnitte stets unmittelbar benachbart sind zu den jeweiligen Unterseiten der ersten und zweiten Verschlussleisten. Ein auf der Oberseite der Verschlussleiste vorliegendes Verschlusselement, z.B. eine Feder, kann auf diese Weise ohne weiteres in ein korrespondierendes Verschlusselement eines benachbarten Verschlusses, z.B. eine Nut, eingebracht werden.

Indem man das Kupplungsschieberelement über bzw. entlang der Verschlussleisten verschiebt, wird jeder Bereich der Oberseiten dieser Verschlussleisten jedenfalls einmal in eine Position gebracht, um mit einem korrespondierenden Kupplungsverschluss eines korrespondierenden Verschlusses, der ebenfalls mit einem solchen Kupplungsschieberelement ausgestattet ist, in Eingriff gebracht werden zu können.

In einer weiteren Ausgestaltung umfasst der erfindungsgemäße wiederverschließbare Andockverschluss ferner mindestens einen Zippschieber zum Öffnen und Schließen des Kupplungsverschlusses, der entlang des Kupplungsverschlusses bewegbar ist, mit einem Trenn- und einem Quetschende und gegenüberliegenden Seitenwänden sowie einem Trennelement am Trennende, das zwischen die ersten und zweiten Verschlusselemente einschiebbar ist, wobei das erste und das zweite Verschlusselement in Reaktion auf die Bewegung des Zippschiebers in eine Verschließrichtung aus der offenen Position in die geschlossene Position miteinander in Eingriff bringbar sind und in Reaktion auf die Bewegung des Zippschiebers in eine Öffnungsrichtung aus der geschlossenen Position in eine offene Position bringbar sind.

In dieser Ausführungsform sind entlang der ersten und zweiten Verschlussleiste des Kupplungsverschlusses sowohl ein Kupplungsschieberelement als auch ein Zippschieber, jeweils wie vorangehend beschrieben, bewegbar. Diese beiden Schieber können unabhängig voneinander, aber auch zusammen über den Kupplungsverschluss geführt werden, wodurch sich ein sehr großer Handlungsspielraum beim Koppeln und Be- bzw. Umfüllen von Behältnissen ergibt.

Selbstverständlich ist es ebenfalls möglich, dass das Kupplungsschieberelement und der Zippschieber miteinander, insbesondere reversibel, verbindbar sind oder dass das Kupplungsschieberelement und der Zippschieber in einem einheitlichen Schieber integriert sind. Bei einem integrierten Schieber liegen sowohl die Merkmale eines Kupplungsschieberelements als auch die Merkmale eines Zippschiebers vor. Betätigt man einen solchen integrierten Schieber können zwei zueinander korrespondierende Verschlüsse miteinander unter Ausbildung einer Andockeinrichtung gekoppelt sowie gleichzeitig die jeweiligen Verschlüsse geöffnet bzw. geschlossen werden.

Ferner kann ein Verschluss vorgesehen sein, der bereits einen flexiblen Beutel oder Schlauch aufweist, dessen Öffnungsrand mit der ersten und zweiten Verschlussleiste, separat oder einstückig, dichtend verbunden ist.

Die Gefahr von Kontaminationen lässt sich bevorzugt auch dadurch noch verringern, dass mindestens die Innenseite und/oder die Oberseite der ersten und/oder zweiten Verschlussleiste des Kupplungsverschlusses zumindest abschnittsweise eine Haft- und/oder Klebeschicht aufweist bzw. aufweisen.

Um die Handhabung der erfindungsgemäßen Kupplungsverschlüsse zu vereinfachen und verlässlich zu gestalten, ist es auch von Vorteil, wenn die erste und/oder zweite Verschlussleiste, insbesondere auf der Außenseite, mindestens einen Bediengriff aufweist bzw. aufweisen.

In einer zweckmäßigen Ausgestaltung ist vorgesehen, dass die erste und zweite Verschlussleiste und/oder das erste und zweite Verschlusselement im wesentlichen gleich lang sind.

Die der Erfindung zugrunde liegende Aufgabe in Bezug auf das umweltdichte Umfüllen von Schüttgut wird ferner durch ein erfindungsgemäßes Andocksystem gelöst, umfassend einen ersten erfindungsgemäßen Zippverschluss oder einen ersten erfindungsgemäßen Andockverschluss und einen zweiten erfindungsgemäßen Zippverschluss bzw. einen zweiten erfindungsgemäßen Andockverschluss, wobei die dritten und vierten Verschlusselemente der Oberseiten von erster und zweiter Verschlussleiste des ersten Kupplungsverschlusses von erstem Zipp- oder Andockverschluss komplementär sind zu den dritten und vierten Verschlusselementen der Oberseiten von erster und zweiter Verschlussleiste des zweiten Kupplungsverschlusses von zweitem Zipp- bzw. Andockverschluss, so dass die ersten und zweiten Verschlussleisten von erstem und zweitem Kupplungsverschluss, insbesondere umweltdicht, reversibel miteinander verbindbar sind und wobei die Zippschieber von ersten und zweiten Verschlüssen und/oder die Kupplungsschieberelemente von ersten und zweiten Verschlüssen aneinander anlegbar und/oder miteinander koppelbar sind.

Als besonders vorteilhaft haben sich solche Ausführungsformen erwiesen, bei denen die Zippschieber von ersten und zweiten Verschlüssen und/oder die Kupplungsschieberelemente von ersten und zweiten Verschlüssen über korrespondierende Mittel, insbesondere in, an oder auf ihren Abschlusswänden, reversibel miteinander koppelbar sind.

Beispielsweise kann der Zippschieber des ersten Verschlusses auf seiner Abschlusswand eine Einbuchtung aufweisen, in die eine auf der Abschlusswand des Zippschiebers des zweiten Verschlusses vorliegende Ausbuchtung reversibel einrastbar ist. Miteinander in Eingriff befindliche Zippschieber oder Kupplungsschieberelemente von ersten und zweiten Verschlüssen erlauben eine besonders unkomplizierte und zuverlässige Handhabung beim Öffnen bzw. Schließen oder Andocken von umzufüllenden Behältnissen. Selbstverständlich können z.B. die Außenflächen der Abschlusswände eines Zippschiebers oder eines Kupplungsschieberelementes von erstem und zweitem Verschluss auch mit einem Klettverschluss oder einem Magneten ausgestattet sein, um über diese Mittel eine temporäre Anbindung zu bewerkstelligen.

Demgemäß setzt sich das erfindungsgemäße Andocksystem in einer Ausführungsform aus zwei erfindungsgemäßen Zippverschlüssen zusammen. Des weiteren ist es möglich, Andocksysteme, umfassend zwei erfindungsgemäße Andockverschlüsse, die jeweils nur mit mindestens einem Kupplungsschieberelement ausgestattet sind, zu verwenden. Besonders vorteilhaft ist es, Andocksysteme einzusetzen, in denen die zu koppelnden ersten und zweiten Verschlüsse beide über mindestens einen erfindungsgemäßen Zippverschluss und mindestens ein erfindungsgemäßes Kupplungsschieberelement verfügen. Selbstverständlich ist es ebenfalls möglich, wenn nur z.B. der erste Verschluss über einen Zippschieber und ein Kupplungsschieberelement verfügt und der zweite Verschluss nur mit einem Kupplungsschieberelement ausgestattet ist. Der Kupplungsverschluss, der in diesem Fall keinen Zippverschluss aufweist, kann z.B. über an den Verschlussleisten angebrachte Bediengriffe oder Bedienelemente geöffnet oder verschlossen werden. Des weiteren sind auch solche erfindungsgemäßen Andocksysteme von Vorteil, in denen mindestens ein erster Verschluss über einen Zippschieber verfügt, der mit einem Kupplungsschieberelement gekoppelt ist oder diesen als integralen Bestandteil enthält. Besonders vorteilhaft ist es selbstverständlich, wenn beide Verschlüsse des Andocksystems mit solchen gekoppelten oder integrierten Schiebern ausgestattet sind.

Ferner kann erfindungsgemäß vorgesehen sein, dass die ersten und der zweiten Kupplungsverschlüsse von erstem und zweitem Verschluss, die Zippschieber von erstem oder zweitem Verschluss und/oder die Kupplungsschieberelemente von erstem und zweitem Verschluss im wesentlichen identisch oder spiegelbildlich geformt sind.

Die der Erfindung zugrundeliegende Aufgabe wird des weiteren gelöst durch einen Mehrfachkupplungsverschluss zum im wesentlichen umweltdichten, reversiblen Verschließen von sowie zum im wesentlichen umweltdichten Be- und/oder Umfüllen von Schüttgut aus flexiblen und/oder starren Behältnissen oder Fördermitteln, umfassend mindestens zwei jeweils über ein zumindest abschnittsweise flexibles erstes Fördermittel miteinander verbundene oder verbindbare erste und zweite Verschlüsse, umfassend jeweils Kupplungsverschlüsse, die mit Kupplungsverschlüssen korrespondierender erster und zweiter Verschlüsse koppelbar sind, wobei die Öffnungsfläche, insbesondere der Innendurchmesser, des geöffneten Kupplungsverschlusses des ersten Verschlusses größer ist als die Aussenumfangs- und/oder Öffnungsfläche, insbesondere der Aussen- und/oder Innendurchmesser, des Kupplungsverschlusses des zweiten Verschlusses, wobei der zweite Verschluss bei geöffnetem Kupplungsverschluss des ersten Verschlusses mit einem korrespondierenden Verschluss innerhalb des Fördermittels und/oder unter zumindest abschnittsweisem Hindurchtreten durch die Öffnung des Kupplungsverschlusses des ersten Verschlusses unter Ausbildung einer Andockeinrichtung andockbar ist, wobei zumindest der erste Verschluss einen erfindungsgemäßen Zippverschluss oder einen erfindungsgemäßen Andockverschluss darstellt.

Dabei ist regelmäßig vorgesehen, dass der zweite Verschluss, insbesondere umweltdicht, mit einem zumindest abschnittsweise flexiblen zweiten Fördermittel verbindbar oder verbunden ist. Das zweite Fördermittel stellt demnach, sofern erforderlich, eine Verbindung zwischen dem zweiten Verschluss und einem damit verbundenen, insbesondere starren, Behältnis oder Fördermittel dar. In einer weiteren Ausführungsform ist es ebenfalls möglich, dass das erste Fördermittel nicht unmittelbar an dem zweiten Verschluss, insbesondere umweltdicht, gebunden vorliegt, sondern dass dieses mit dem zweiten Fördermittel eine, insbesondere umweltdichte, Verbindung eingeht.

Eine weitere Ausgestaltung des erfindungsgemäßen Mehrfachkupplungsverschlusses sieht vor, dass der zweite Verschluss bzw. Kupplungsverschluss eine Schließklappe mit einem ersten Rohrstutzen umfasst, wobei die Schließklappe in eine Schließstellung bringbar ist, in der das erste Ende des Rohrstutzens gegenüber der Atmosphäre dicht abschließbar ist. Derartige Systeme finden sich z.B. in der DE 695 04 581 T2 offenbart. Grundsätzlich können insbesondere als zweite Verschlüsse bzw. Kupplungsverschlüsse für den erfindungsgemäßen Mehrfachkupplungsverschluss auch solche Verschlüsse eingesetzt werden, wie sie aus der DE 195 20 409 C1, der DE 43 42 962 C1, der WO 02/18248 und der WO 02/18247 bekannt sind. Des weiteren kommen als geeignete Verschlüsse bzw. Kupplungsverschlüsse für den erfindungsgemäßen Mehrfachkupplungsverschluss auch Systeme in Frage, wie sie in der WO 03/037756, der WO 03/037717 und der DE 103 21 814 beschrieben sind. Geeignete zweite Verschlüsse bzw. Kupplungsverschlüsse finden sich ebenfalls in der DE 103 35 325 beschrieben.

Die erfindungsgemäßen Mehrfachkupplungsverschlüsse verfügen demgemäß über einen ersten Kupplungsverschluss, der die Einlassföffnung bildet, und einen zweiten oder weiteren Kupplungsverschluss, an den sich ein Behältnis oder Fördermittel, z.B. ein Schlauch anschließt. Bei den erfindungsgemäßen Mehrfachkupplungsverschlüssen werden benachbarte Kupplungsverschlüsse derart bezeichnet, dass derjenige mit dem größeren Innendurchmesser bzw. der größeren Öffnungsfläche den ersten Kupplungsverschluss und derjenige mit der kleineren Innenfläche den zweiten Kupplungsverschluss darstellt. Selbstverständlich können innerhalb eines Mehrfachkupplungsverschlusses die benachbarten ersten und zweiten Kupplungsverschlüsse sowohl von identischer Bauart als auch von unterschiedlicher Bauart sein.

Ebenfalls ist es möglich, dass, wenn mehr als zwei Kupplungsverschlüsse einen erfindunsgemäßen Mehrfachkupplungsverschluss bilden, die die benachbarten Kupplungsverschlüsse verbindenden Fördermittel bzw. Schläuche z.B. in Art, Größe oder Länge identisch wie auch unterschiedlich gestaltet sein können.

In einer zweckmäßigen Ausgestaltung umfasst ein erfindungsgemäßer Mehrfachkupplungsverschluss mindestens eine, insbesondere reversible und/oder umweltdichte, Anbindungsvorrichtung, insbesondere Triclamp-Verbindung, an mindestens einem Kupplungsverschluss oder einem mit einem Kupplungsverschluss verbundenen Grundkörper oder Behälter, mit der das erste oder zweite Fördermittel mittelbar oder unmittelbar, insbesondere umweltdicht, mit einem Kupplungsverschluss oder dem mit diesem Kupplungsverschluss verbundenen Grundkörper oder Behälter verbindbar oder verbunden ist.

Zwei erfindungsgemäße Mehrfachkupplungsverschlüsse lassen sich miteinander koppeln unter Ausbildung einer erfindungsgemäßen Mehrfachandockeinrichtung. Dabei findet der eigentliche Schüttguttransfer über die geöffnete zweite Andockeinrichtung, d.h. die aus jeweils zweiten Kupplungsverschlüssen gebildete Andockeinrichtung, statt. Die durch die über die jeweils ersten Kupplungsverschlüsse miteinander verbundenen Fördermittel bzw. Schläuche bilden eine Schutzhülle, die die erste Andockeinrichtung gegenüber der Außenwelt zumindest während des Umfüllvorgangs hermetisch abschirmt.

Der Gegenstand der vorliegenden Erfindung umfasst daher ebenfalls eine Mehrfachandockeinrichtung, insbesondere Doppelandockeinrichtung, zum Be- und/oder Umfüllen von Schüttgut, umfassend einen ersten und einen zweiten erfindungsgemäßen Mehrfachkupplungsverschluss, wobei die benachbarten ersten Verschlüsse von erstem und zweitem Mehrfachkupplungsverschluss miteinander unter Ausbildung eines erfindungsgemäßen ersten Andocksystems, insbesondere umweltdicht, gekoppelt oder koppelbar sind und wobei die zweiten Verschlüsse von erstem und zweitem Mehrfachkupplungsverschluss unter Ausbildung eines zweiten Andocksystems, insbesondere umweltdicht, miteinander gekoppelt oder koppelbar sind.

Gegenstand der vorliegenden Erfindung ist ebenfalls ein Behältnis, insbesondere ein flexibles Behältnis, sowie ein Fördermittel, insbesondere ein Schlauch, umfassend jeweils mindestens einen erfindungsgemäßen Verschluss.

Weiterhin umfasst der Gegenstand der vorliegenden Erfindung ein Behältnis, insbesondere ein flexibles Behältnis, das einen erfindungsgemäßen Mehrfachkupplungsverschluss umfasst, wobei der Kupplungsverschluss an der Auslassöffnung des Mehrfachkupplungsverschlusses mit dem Behältnis unmittelbar oder über ein flexibles Schlauchelement verbindbar oder verbunden ist oder integraler Bestandteil desselben ist.

Gemäß einem weiteren Aspekt der vorliegenden Erfindung wird die dieser Erfindung zugrunde liegende Aufgabe gelöst durch ein Verfahren zum, insbesondere umweltdichten, Befüllen, Umfüllen und/oder Entleeren von Behältnissen und/oder mit Fördermitteln, umfassend die Schritte:
- Zurverfügungstellung eines zumindest im Öffnungsbereich flexiblen ersten Behältnisses oder Fördermittels, insbesondere eines erfindungsgemäßen Behältnisses oder Fördermittels, enthaltend mindestens einen ersten, vorzugsweise verschlossen vorliegenden, erfindungsgemäßen Verschluss,
- Zurverfügungstellung eines zumindest im Öffnungsbereich flexiblen zweiten Behältnisses oder Fördermittels, insbesondere eines erfindungsgemäßen Behältnisses oder Fördermittels, enthaltend mindestens einen zweiten, vorzugsweise verschlossen vorliegenden, erfindungsgemäßen Verschluss,
- Koppeln der Schieber, jeweils umfassend Kupplungsschieberelemente, von erstem und zweitem Verschluss, so dass die ersten und zweiten Verschlussleisten der Kupplungsverschlüsse von erstem und zweitem Verschluss miteinander in Anlage bringbar sind,
- gemeinsames Bewegen der gekoppelten Schieber oder Kupplungsschieberelemente von erstem und zweitem Verschluss entlang zumindest jeweils eines Abschnitts von erster und zweiter Verschlussleiste der Kupplungsverschlüsse von erstem und zweitem Verschluss unter Ausbildung eines erfindungsgemäßen Andocksystems,
- gemeinsames oder zeitlich versetztes Bewegen der Zippschieber von erstem und zweitem Verschluss in eine Öffnungsrichtung aus der geschlossenen Position in eine offene Position unter Ausbildung einer umweltdichten Durchgangsöffnung zwischen erstem Behältnis oder Fördermittel und zweitem Behältnis oder Fördermittel,
- Überführung von Schüttgut aus dem ersten Behältnis oder Fördermittel in das zweite Behältnis oder Fördermittel, oder umgekehrt,
- gemeinsames oder zeitlich versetztes Bewegen der Zippschieber von erstem und zweitem Verschluss in eine Verschließrichtung aus der offenen Position in eine geschlossene Position unter Ausbildung umweltdichter erster und zweiter Verschlüsse und unter Beibehaltung eines umweltdichten Andocksystems,
- gemeinsames Bewegen der gekoppelten Schieber oder Kupplungsschieberelemente von erstem und zweitem Verschluss entlang zumindest jeweils eines Abschnitts von erster und zweiter Verschlussleiste der Kupplungsverschlüsse von erstem und zweitem Verschluss unter Trennung des erfindungsgemäßen Andocksystems, insbesondere unter Beibehaltung umweltdichter erster und zweiter Verschlüsse.

Dabei kann erfindungsgemäß vorgesehen sein, dass die Kupplungsschieberelemente und die Zippschieber von erstem und zweitem Verschluss bei der Ausbildung und/oder bei der Trennung des erfindungsgemäßen Andocksystems gleichzeitig bewegt werden, wobei das Kupplungsschieberelement und der Zippschieber des ersten Verschlusses und/oder das Kupplungsschieberelement und der Zippschieber des zweiten Verschlusses vorzugsweise unmittelbar oder mittelbar benachbart vorliegen und/oder wobei die Zippschieber von erstem und zweitem Verschluss aneinander anliegen.

In einer besonders bevorzugten Ausgestaltung des erfindungsgemäßen Verfahrens ist vorgesehen, dass das Kupplungsschieberelement und der Zippschieber des ersten Verschlusses und/oder das Kupplungsschieberelement und der Zippschieber des zweiten Verschlusses integriert in einem Schieber vorliegen.

In einer weiteren Ausgestaltung ist vorgesehen, dass die Längen von erster und zweiter Verschlussleiste des ersten Verschlusses und die Längen von erster und zweiter Verschlussleiste des zweiten Verschlusses im wesentlichen übereinstimmen.

Die der Erfindung zugrundeliegende Aufgabe wird gemäß einem weiteren Aspekt auch durch ein Verfahren zum, insbesondere umweltdichten, Befüllen, Umfüllen und/oder Entleeren von Behältnissen und/oder mit Fördermitteln gelöst, umfassend die Schritte:
- Zurverfügungstellung eines zumindest im Öffnungsbereich flexiblen ersten Behältnisses oder Fördermittels, insbesondere gemäß erfindungsgemäßen Behältnissen bzw. Fördermitteln, enthaltend mindestens einen ersten erfindungsgemäßen Mehrfachkupplungsverschluss, wobei der erste und/oder zweite Verschluss des ersten Mehrfachkupplungsverschlusses vorzugsweise verschlossen vorliegt bzw. vorliegen,
- Zurverfügungstellung eines zumindest im Öffnungsbereich flexiblen zweiten Behältnisses oder Fördermittels, insbesondere gemäß erfindungsgemäßen Behältnissen bzw. Fördermitteln, enthaltend mindestens einen zweiten erfindungsgemäßen Mehrfachkupplungsverschluss, wobei der erste und/oder zweite Verschluss des zweiten Mehrfachkupplungsverschlusses vorzugsweise verschlossen vorliegt bzw. vorliegen,
- Kuppeln der ersten Verschlüsse von erstem und zweitem Mehrfachkupplungsverschluss unter Ausbildung eines erfindungsgemäßen Andocksystems durch Koppeln der Schieber, jeweils umfassend Kupplungsschieberelemente, der ersten Verschlüsse von erstem und zweitem Mehrfachkupplungsverschluss, so dass die ersten und zweiten Verschlussleisten der Kupplungsverschlüsse der ersten Verschlüsse von erstem und zweitem Mehrfachkupplungsverschluss miteinander in Anlage bringbar sind, und gemeinsames Bewegen der gekoppelten Schieber oder Kupplungsschieberelemente der ersten Verschlüsse von erstem und zweitem Mehrfachkupplungsverschluss entlang zumindest jeweils eines Abschnitts von erster und zweiter Verschlussleiste der Kupplungsverschlüsse der ersten Verschlüsse von erstem und zweitem Mehrfachkupplungsverschluss,
- Öffnen der gekoppelten ersten Verschlüsse von erstem und zweitem Mehrfachkupplungsverschluss unter Beibehaltung eines umweltdichten Andocksystems durch gemeinsames oder zeitlich versetztes Bewegen der Zippschieber der ersten Verschlüsse von erstem und zweitem Mehrfachkupplungsverschluss in eine Öffnungsrichtung aus der geschlossenen Position in eine offene Position unter Ausbildung einer umweltdichten Durchgangsöffnung zwischen erstem Behältnis oder Fördermittel und zweitem Behältnis oder Fördermittel,
- Kuppeln der zweiten Verschlüsse von erstem und zweitem Mehrfachkupplungsverschluss unter Ausbildung einer, insbesondere umweltdichten, zweiten Andockeinrichtung, insbesondere unter Ausbildung einer erfindungsgemäßen Mehrfachandockeinrichtung,
- gleichzeitiges oder aufeinanderfolgendes zumindest bereichsweises Öffnen der zweiten Verschlüsse von erstem und zweitem Mehrfachkupplungsverschluss unter Beibehaltung der umweltdichten zweiten Andockeinrichtung,
- Überführen von Schüttgut aus dem ersten Behältnis oder Fördermittel in das zweite Behältnis oder Fördermittel, oder umgekehrt,
- gleichzeitiges oder aufeinanderfolgendes Verschließen der zweiten Verschlüsse von erstem und zweitem Mehrfachkupplungsverschluss unter Beibehaltung einer umweltdichten zweiten Andockeinrichtung,
- Entkoppeln der zweiten Verschlüsse von erstem und zweitem Mehrfachkupplungsverschluss unter Trennung der zweiten Andockeinrichtung,
- gleichzeitiges oder zeitlich versetztes Verschließen des ersten Verschlusses des ersten Mehrfachkupplungsverschlusses und/oder des ersten Verschlusses des zweiten Mehrfachkupplungsverschlusses durch gemeinsames oder zeitlich versetztes Bewegen der Zippschieber der ersten Verschlüsse von erstem und zweitem Mehrfachkupplungsverschluss in eine Verschließrichtung aus der offenen Position in eine geschlossene Position unter Ausbildung umweltdichter erster Verschlüsse von erstem und zweitem Mehrfachkupplungsverschluss und unter Beibehaltung eines umweltdichten Andocksystems, und
- Entkoppeln der ersten Verschlüsse von erstem und zweitem Mehrfachkupplungsverschluss durch gemeinsames Bewegen der gekoppelten Schieber oder Kupplungsschieberelemente von erstem und zweitem Verschluss entlang zumindest jeweils eines Abschnitts von erster und zweiter Verschlussleiste der Kupplungsverschlüsse von erstem und zweitem Mehrfachkupplungsverschluss unter Trennung des erfindungsgemäßen Andocksystems.

Hierbei ist von besonderem Vorteil, dass die Kupplungsschieberelemente und die Zippschieber der ersten Verschlüsse von erstem und zweitem Mehrfachkupplungsverschluss bei der Ausbildung und/oder bei der Trennung des erfindungsgemäßen ersten Andocksystems gleichzeitig bewegt werden, wobei das Kupplungsschieberelement und der Zippschieber des Verschlusses des ersten Mehrfachkupplungsverschluss und/oder das Kupplungsschieberelement und der Zippschieber des Verschlusses des zweiten Mehrfachkupplungsverschluss vorzugsweise unmittelbar oder mittelbar benachbart vorliegen.

Eine besonders bevorzugte Weiterentwicklung berücksichtigt ferner, dass das Kupplungsschieberelement und der Zippschieber des Verschlusses des ersten Mehrfachkupplungsverschluss und/oder das Kupplungsschieberelement und der Zippschieber des Verschlusses des zweiten Mehrfachkupplungsverschluss integriert in einem Schieber vorliegen.

Von besonderem Vorteil bei dem erfindungsgemäßen Zippverschluss ist, dass dieser erstmals ermöglicht, gekoppelte bzw. angedockte Behältnisse über die Betätigung eines Schiebers unproblematisch und zuverlässig in einem Bewegungsgang zu öffnen und zu schließen. Mit den erfindungsgemäßen Andockverschlüssen gelingt es überraschend einfach und bedienungssicher, umweltdichte Andocksysteme für flexible Behältnisse und Schläuche zu erhalten. Außerdem ist das Konzept der Mehrfachkupplungsverschlüsse durch Einbindung der erfindungsgemäßen Zipp- und Andockverschlüsse in überraschender Weise weiterentwickelt worden. Grundsätzlich gelingt es mit den erfindungsgemäßen Verschluss- bzw. Andocksystemen, auch einfache flexible Behältnisse, unabhängig von Ihrer Größe, für umweltdichte Be- und/oder Umfüllaktionen einzusetzen, was bislang auf entsprechend einfache, unkomplizierte und dennoch zuverlässige Weise nicht möglich gewesen ist. Zur Bediensicherheit und -zuverlässigkeit sowie zur Aufrechterhaltung der Integrität der eingesetzten Behältnisse und Verschluss- und Andocksysteme, insbesondere im Dauergebrauch, trägt auch bei, dass im Grunde nur die Zippschieber, Kupplungsschieberelemente und gegebenenfalls Endanschläge zu bedienen sind. Weder die Verschlusselemente oder -leisten noch die flexiblen Behältnisse sind manuell zum Schließen oder Andocken zu betätigen.

Weitere Merkmale und Vorteile der Erfindung ergeben sich aus der nachstehenden Beschreibung, in der Ausführungsbeispiele von erfindungsgemäßen Zippverschlüssen, Andockverschlüssen und Andocksystemen anhand schematischer Zeichnungen im einzelnen erläutert werden. Dabei zeigt:
- Figur 1: zwei zu koppelnde erfindungsgemäße flexible Behältnisse in schematischer Seitenansicht;
- Figur 2: die Behältnisse gemäß Figur 1 zu Beginn des Andockprozesses in schematischer Seitenansicht;
- Figur 3: die Behältnisse gemäß Figur 1 im teilweise angedockten Zustand in schematischer Seitenansicht;
- Figur 4: die Behältnisse gemäß Figur 1 in vollständig angedocktem Zustand in schematischer Seitenansicht;
- Figur 5: eine schematische perspektivische Darstellung eines erfindungsgemäßen Verschlusses;
- Figur 6: einen Ausschnitt des erfindungsgemäßen Verschlusses in schematischer Seitenansicht; und
- Figur 7: einen Ausschnitt einer Ausführungsform eines erfindungsgemäßen Verschlusses in schematischer Draufsicht.

Figur 1 zeigt ausschnittsweise zwei zu koppelnde erfindungsgemäße flexible Behältnisse 50 und 52 mit jeweils miteinander in Eingriffbefindlichen Verschlussleisten 2 und 4 bzw. 2' und 4'. Beide Behältnisse liegen somit verschlossen vor. Ferner verfügen beide Behältnisse über einen erfindungsgemäßen kombinierten Verschluss 200 bzw. 202 mit jeweils einem kombinierten Schieber 100 und 102, enthaltend jeweils einen Zippschieber und integriert ein Kupplungsschieberelement. In den kombinierten Verschlüssen 200, 202 liegen somit jeweils ein erfindungsgemäßer Zippverschluss und ein erfindungs gemäßer Andockverschluss vereint vor. Des weiteren sind beide Behältnisse mit Endanschlägen 104 bzw. 106 ausgestattet, die auch dazu verwendet werden können, beim Betätigen des erfindungsgemäßen Verschlusses einen zweiten Haltepunkt zur Verfügung zu stellen. Auf diese Weise ist es nicht nötig, beim Betätigen der kombinierten Verschlüsse das flexible Behältnis selber festhalten zu müssen.

Die Verschlüsse 200 und 202 von erstem und zweitem Behältnis 50, 52 können über die jeweiligen Außenflächen ihrer Abschlusswände 108, 110, die vorzugsweise in Größe und Form aufeinander abgestimmt sind, aneinander angelegt werden, wie in Figur 2 gezeigt. Vorzugsweise verfügen die Außenflächen dieser Abschlusswände über Mittel, um gegenseitig in Eingriff gebracht werden zu können (nicht abgebildet). Auf diese Weise lassen sich die aneinander angelegten ersten und zweiten Schieber 100 und 102 besonders einfach und unproblematisch entlang der Verschlussleisten 2, 4 bzw. 2', 4' von ersten und zweiten Kupplungsverschlüssen 1, 1' bewegen. Auch gelingt eine temporäre Arretierung der aneinander anliegenden Endanschläge 104 und 106 sehr effektiv, ohne dass ein gegenseitiges Verrutschen der aneinander anliegenden Flächen befürchtet werden müsste.

Bewegt man die aneinander anliegenden ersten und zweiten Schieber 100 und 102 entlang der Verschlussleisten der kombinierten Verschlüsse 200, 202 werden einerseits, wie in Figur 3 gezeigt, die Verschlussleisten 2, 4 und 2', 4' von erstem und zweitem Verschluss 200 und 202 umweltdicht aneinander gekoppelt unter Ausbildung eines Andocksystems 112 und andererseits gleichzeitig die ersten und zweiten Verschlussleisten 2, 4 des ersten Verschlusses 200 sowie die ersten und zweiten Verschlussleisten 2', 4' des zweiten Verschlusses 202 bzw. deren jeweilige komplementäre Verschlusselemente voneinander getrennt. Auf diese Weise entsteht unmittelbar beim Andocken der zu koppelnden flexiblen Behältnisse 50 und 52 eine umweltdichte Durchtrittsöffnung 114, die für das Be- und/oder Umfüllen von Schüttgut zur Verfügung steht. Je nach der umzufüllenden Menge kann mit Hilfe der erfindunsgegemäßen Verschlüsse bzw. des erfindungsgemäßen Andocksystems 112 eine den Bedürfnissen entsprechende Durchtrittsöffnung 114 geschaffen werden.

In Figur 4 sind die ersten und zweiten flexiblen Behältnisse 50, 52 über ihre gesamte Öffnungsbreite miteinander gekoppelt worden. Durch die gemeinsame rückwärtige Bewegung von ersten und zweiten kombinierten Schiebern 100 und 102 in Richtung auf die Endanschläge 104 und 106 können die ersten und zweiten flexiblen Behältnisse 50 und 52 wieder verschlossen und gleichzeitig voneinander getrennt werden (nicht abgebildet).

Figur 5 zeigt zwei über die Außenflächen ihrer Abschlusswände 108 und 110 aneinander anliegende erfindungsgemäße kombinierte Schieber 100 und 102, wie bereits in den Figuren 1 bis 4 abgebildet. Diese Schieber verfügen jeweils über eine Einlassöffnung 150 bzw. 152 der Führungskanäle 178 und 180 für miteinander in Eingriff befindliche erste und zweite Verschlussleisten 2, 4 bzw. 2', 4' der Kupplungsverschlüsse 1 und 1' von erstem und zweitem Verschluss 200 bzw. 202. Die Schieber 100 und 102 verfügen über von der Abschlusswand 108 bzw. 110 sich erstreckende Seitenwände 154, 156 und 158, 160 sowie über von den Seitenwänden abgehende Wandabschnitte 162 und 164 (nicht abgebildet) sowie 166 und 168 (nicht abgebildet). An den Einlassöffnungen 150 und 152 sind die jeweiligen Oberseiten 14, 14', 16, 16' der ersten und zweiten Verschlussleisten 2, 2', 4, 4' von den Kanten 170, 172 der Abschlusswände 108 und 110 in der Weise beabstandet, dass auch von den Oberseiten 14 und 16' sich jeweils erstreckende Verschlusselemente 18 und 20' nicht bis an diese Kanten heranreichen, sondern dass ein Abstand zu diesen verbleibt. Der Kanal, in dem die gekoppelten ersten und zweiten Verschlussleisten in dem kombinierten Schieber jeweils geführt werden, ist derart geformt, dass die Oberseiten 14, 16 und 14', 16' der ersten und zweiten Verschlussleisten von erstem und zweitem Verschluss 200, 202 sich stetig aufeinander zu bewegen und sich schließlich unter Eingriff der komplementären Verschlusselemente 18 und 18' sowie 20 und 20' innerhalb der aneinander anliegenden kombinierten Verschlüsse treffen. Hierfür haben die Abschlusswände 108, 110 der ersten und zweiten kombinierten Schieber 100, 102 in Form und Größe korrespondierende Auslassungen der Durchbrechungen aufzuweisen, um das gewünschte Andocken herbeiführen zu können. Hierbei ist dafür Sorge zu tragen, dass die von den Seitenwänden 154, 156 und 158, 160 abgehenden Wandabschnitte 162, 164 bzw. 166, 168 derart gearbeitet sind, dass beim Hindurchziehen bzw. Hindurchbewegen der Kupplungsverschlüsse 1, 1' durch die kombinierten Schieber den Verschlussleisten 2, 4 bzw. 2', 4' nicht die Möglichkeit geboten wird, sich dem Andockprozess zu entziehen. Hierfür reicht es zumeist bereits aus, wenn die Höhe des Kanals 178 bzw. 180 unverändert bleibt, d.h. wenn die jeweiligen Innenflächen der Wandabschnitte 162, 164, 166, 168 sich in ähnlicher Weise in Richtung auf die Außenfläche der Abschlusswand zu bewegen wie diejenige Seite des Kanals, die den Oberseiten von erster und zweiter Verschlussleiste zugewandt ist. Neben dem Andocken von ersten und zweiten Verschlussleisten von erstem und zweitem Verschluss 200, 202 bewerkstelligen die vorliegenden kombinierten Schieber 100, 102 ebenfalls ein Öffnen der jeweiligen ersten und zweiten Verschlussleisten. Dazu ist in den abgebildeten kombinierten Schiebern neben einem Kupplungsschieberelement jeweils ebenfalls ein erfindungsgemäßer Zippschieber integriert. Das Trennende dieses Zippschiebers befindet sich auf der der Einlassöffnung 150, 152 gegenüberliegenden Seite, an der sich auch das Trennelement befindet (nicht abgebildet). Somit können nach dem Andocken der Kupplungsverschlüsse 1, 1' von erstem und zweitem Verschluss über die aneinander anliegenden ersten und zweiten kombinierten Schieber 100, 102 in einem Arbeitsgang bzw. in einem Bewegungsgang die Verschlusselemente 10 und 12 sowie 10' und 12' von erster und zweiter Verschlussleiste 2, 2', 4, 4' mit Hilfe von Trennelementen voneinander getrennt werden. In einer alternativen Ausführungsform ist es selbstverständlich ebenfalls möglich, dass ein Schieber, der eine Kombination aus einem Kupplungsschieberelement und einem Zippschieber umfasst, zunächst die ersten und zweiten Verschlussleisten, die zu einem Kupplungsverschluss gehören, voneinander trennt und sodann eine Kopplung bzw. ein Andocken der getrennten Verschlussleisten eines ersten Behältnisses mit den getrennten Verschlussleisten eines zweiten Behältnisses herbeiführt.

Figur 6 ist eine schematische Seitenansicht des Ausschnitts gemäß Figur 5 zu entnehmen. Die in Eingriff befindlichen ersten und zweiten Verschlussleisten der jeweiligen Kupplungsverschlüsse 1 und 1' werden in den über ihre Abschlusswände 108 und 110 aneinander anliegenden ersten und zweiten Kupplungsschieberelementen der kombinierten Schieber 100, 102 aufeinander zugeführt. Die Kanäle 178, 180 von erstem und zweitem Kupplungsschieberelement sind in ihrer Form und ihren Ausmaßen den jeweiligen Kupplungsverschlüssen 1, 1' bzw. den gekoppelten ersten und zweiten Verschlussleisten angepasst. Die Abschlusswände 108, 110 verfügen entlang der Strecke AB jeweils über eine Auslassung bzw. Durchbrechung, so dass den Oberseiten 14, 16 und 14', 16' von erster und zweiter Verschlussleiste von erstem und zweitem Verschluss 200, 202 die Möglichkeit gegeben wird, unter Eingriff ihrer komplementären Verschlusselemente einen möglichst kurzen Abstand einnehmen zu können bzw. in Kontakt treten zu können. In der abgebildeten Seitenansicht erblickt man jeweils die Seitenwände der ersten Verschlussleisten 2 und 2' der Kupplungsverschlüsse 1 und 1'. Die jeweiligen Oberseiten von erster und zweiter gekuppelt vorliegender Verschlussleiste 2 und 4 bzw. 2' und 4' sind durch Kantenlinien 14, 16 bzw. 14', 16' angedeutet. Von der Oberfläche 14 hebt sich das dritte Verschlusselement 18, das in Form einer Feder gestaltet ist, ab. Das in der zweiten Verschlussleiste 4 in der gewählten seitlichen Ansicht verdeckt vorliegende vierte Verschlusselement 20, das in Form einer Nut ausgestaltet ist, ist durch eine gestrichelte Linie angedeutet. In gleicher Weise werden die in Form einer Nut und einer Feder vorliegenden dritten und vierten Verschlusselemente 18' und 20' von erster und zweiter Verschlussleiste 2' und 4' des Kupplungsverschlusses 1' wiedergegeben. Im Bereich der Durchbrechung AB wird die Feder 18 dann in die Nut 18' und die Feder 20' in die Nut 20 eingeführt.

Figur 7 stellt schließlich eine Draufsicht auf die in Figur 5 abgebildeten aneinander anliegenden kombinierten Schieber dar. Demgemäß schaut man auf die beabstandeten Wandabschnitte 166 und 168 des kombinierten Schiebers 102. Das Trennelement 174 greift zwischen die Verschlusselemente 10', 12' von erster und zweiter Verschlussleiste 2', 4' des Kupplungsverschlusses 1' des ersten Verschlusses ein. In gleicher Weise werden die erste und zweite Verschlussleiste 2, 4 des zweiten Verschlusses über ein entsprechendes zweites Trennelement voneinander getrennt. Das Quetschende 176, das in seiner Breite an die Ausdehnung der gekoppelten ersten und zweiten Verschlussleisten 2' und 4' angepasst ist, sorgt bei einer Umkehr der Bewegungsrichtung der gekoppelten Verschlüsse 200, 202 dafür, dass die Verschlusselemente 10' und 12' von erster und zweiter Verschlussleiste 2' und 4' unter Ausbildung eines umweltdichten Verschlusses wieder ineinandergreifen. Das Trennelement 174 hilft die ersten und zweiten Verschlussleisten 2' und 4' voneinander zu entfernen, indem es die komplementären ersten und zweiten Verschlusselemente 10' und 12' voneinander trennt, d.h. die Feder 10' aus der Nut 12' hinaustreibt. Umgekehrt werden am Quetschende 176 die ersten und zweiten Verschlusselemente 10' und 12' von ersten und zweiten Verschlussleisten 2' und 4' unter Ausnutzung ihrer komplementären Struktur bündig ineinander gepresst. In gleicher Weise kann dann auch der Zippschieber des Verschlusses 200 funktionieren.

### Bezugszeichenliste

- 1, 1': Kupplungsverschluss
- 2, 2': erste Verschlussleiste
- 4, 4': zweite Verschlussleiste
- 6: Innenseite der ersten Verschlussleiste
- 8: Innenseite der zweiten Verschlussleiste
- 10, 10': erstes Verschlusselement
- 12, 12': zweites Verschlusselement
- 14, 14': Oberseite der ersten Verschlussleiste
- 16, 16': Oberseite der zweiten Verschlussleiste
- 18, 18': drittes Verschlusselement
- 20, 20': viertes Verschlusselement
- 50: erstes flexibles Behältnis
- 52: zweites flexibles Behältnis
- 100: erster kombinierter Schieber
- 102: zweiter kombinierter Schieber
- 104: erster Endanschlag
- 106: zweiter Endanschlag
- 108: Abschlusswand
- 110: Abschlusswand
- 112: Andocksystem
- 114: Durchtrittsöffnung
- 150: Einlassöffnung des ersten kombinierten Verschlusses 100
- 152: Einlassöffnung des zweiten kombinierten Verschlusses 102
- 154: erste Seitenwand des ersten kombinierten Verschlusses 100
- 156: zweite Seitenwand des ersten kombinierten Verschlusses 100
- 158: erste Seitenwand des zweiten kombinierten Verschlusses 102
- 160: zweite Seitenwand des zweiten kombinierten Verschlusses 102
- 162: von der Seitenwand 154 abgehender Wandabschnitt
- 164: von der Seitenwand 156 abgehender Wandabschnitt
- 166: von der Seitenwand 158 abgehender Wandabschnitt
- 168: von der Seitenwand 160 abgehender Wandabschnitt
- 170: Kante der Abschlusswand 108 benachbart zur Einlassöffnung 150
- 172: Kante der Abschlusswand 110 benachbart zur Einlassöffnung 152
- 174: Trennelement
- 176: Quetschende
- 178: Kanal in erstem kombinierten Schieber 100
- 180: Kanal in zweitem kombinierten Schieber 102
- 200: erster kombinierter Verschluss
- 202: zweiter kombinierter Verschluss

## Patentansprüche

1. Wiederverschließbarer Zippverschluss zum reversiblen Verschließen eines Kupplungsverschlusses, umfassend
einen Kupplungsverschluss zum im wesentlichen umweltdichten, reversiblen Verschließen von sowie zum im wesentlichen umweltdichten Be- und/oder Umfüllen von Schüttgut aus Behältnissen oder Schlauchelementen, umfassend
mindestens eine erste flexible Verschlussleiste (2), umfassend eine Innenseite (6) und
eine Oberseite (14), mit mindestens einem ersten Verschlusselement (10) auf deren Innenseite (6) und
mindestens eine zweite flexible Verschlussleiste (4), umfassend eine Innenseite (8) und eine Oberseite (16), mit mindestens einem zweiten Verschlusselement (12) auf deren Innenseite (8),
das zu dem ersten Verschlusselement (10) komplementär ist, so dass erste und zweite Verschlusselemente in Eingriff bringbar sind und ein reversibles, dichtes Verschließen
des Kupplungsverschlusses ermöglichen,
wobei erste und die zweite Verschlussleiste (2, 4) miteinander verbunden sind, und
mindestens einen Zippschieber zum Öffnen und Schließen des Kupplungsverschlusses, der entlang des Kupplungsverschlusses bewegbar ist,
mit einem Trenn- und einem Quetschende und gegenüberliegenden Seitenwänden sowie
einem Trennelement am Trennende, das zwischen die ersten und zweiten Verschlusselemente (10, 12) der ersten und zweiten Verschlussleisten (2, 4) einschiebbar ist, wobei das erste und das zweite Verschlusselement (10, 12) in Reaktion auf die Bewegung des Zippschiebers in eine Verschließrichtung aus der offenen Position in die geschlossene Position miteinander in Eingriff bringbar sind und in Reaktion auf die Bewegung des Zippschiebers in eine Öffnungsrichtung aus der geschlossenen Position in eine offene Position bringbar sind,
**dadurch gekennzeichnet, dass** die Oberseite (14) der ersten Verschlussleiste (2) mindestens ein drittes Verschlusselement (18) zum reversiblen Andocken an ein komplementäres Verschlusselement und
die Oberseite (16) der zweiten Verschlussleiste (4) mindestens ein viertes Verschlusselement (20) zum reversiblen Andocken an ein komplementäres Verschlusselement aufweisen.

2. Wiederverschließbarer Andockverschluss zum reversiblen Andocken zweier Kupplungsverschlüsse zum im wesentlichen umweltdichten, reversiblen Verschließen von sowie zum im wesentlichen umweltdichten Be- und/oder Umfüllen von Schüttgut aus Behältnissen oder Schlauchelementen, umfassend
einen Kupplungsverschluss, **gekennzeichnet durch**
mindestens eine erste flexible Verschlussleiste (2), umfassend eine Innenseite (6) und eine Oberseite (14), mit mindestens einem ersten Verschlusselement (10) auf deren Innenseite (6) und
mindestens eine zweite flexible Verschlussleiste (4), umfassend eine Innenseite (8) und eine Oberseite (16), mit mindestens einem zweiten Verschlusselement (12) auf deren Innenseite (8),
das zu dem ersten Verschlusselement (10) komplementär ist, so dass erste und zweite Verschlusselemente in Eingriff bringbar sind und ein reversibles, dichtes Verschließen des Kupplungsverschlusses ermöglichen, wobei die erste und die zweite Verschlussleiste (2, 4) miteinander verbunden sind, und
wobei die Oberseite (14) der ersten Verschlussleiste (2) mindestens ein drittes Verschlusselement (18) zum reversiblen Andocken an ein komplementäres Verschlusselement und die Oberseite (16) der zweiten Verschlussleiste (4) mindestens ein viertes Verschlusselement (20) zum reversiblen Andocken an ein komplementäres Verschlusselement aufweisen; und
mindestens ein Kupplungsschieberelement, das die erste und zweite Verschlussleiste (2, 4) abschnittsweise umgreift und das entlang des Kupplungsverschlusses (1) bewegbar ist, geeignet zum Koppeln und Entkoppeln der Verschlussleisten (2, 4) des Kupplungsverschlusses (1) mit den Verschlussleisten eines weiteren Kupplungsverschlusses, enthaltend Verschlusselemente, die zu den dritten und vierten Verschlusselementen (18, 20) der Verschlussleisten (2, 4) des Kupplungsverschlusses (1) des Andockverschlusses jeweils komplementär sind.

3. Andockverschluss nach Anspruch 2, **dadurch gekennzeichnet, dass**
das Kupplungsschieberelement eine Abschlusswand sowie sich gegenüberliegende erste und zweite Seitenwände, die sich von gegenüberliegenden Seiten der Abschlusswand abwärts erstrecken und die die ersten und zweiten Verschlussleisten (2, 4) zwischen sich aufnehmen,
einen ersten Wandabschnitt, der der Abschlusswand gegenüberliegt und von der ersten Seitenwand in Richtung auf die gegenüberliegende zweite Seitenwand abgeht und zumindest einen Abschnitt der Unterseite der ersten flexiblen Verschlussleiste (2) zumindest abschnittsweise übergreift,
einen zweiten Wandabschnitt, der der Abschlusswand gegenüberliegt und von der zweiten Seitenwand in Richtung auf die gegenüberliegende erste Seitenwand abgeht und zumindest einen Abschnitt der Unterseite der zweiten flexiblen Verschlussleiste (4) zumindest abschnittsweise übergreift,
wobei zwischen dem ersten und zweiten Wandabschnitt zumindest ein Spalt verbleibt, mindestens einen Führungskanal für die erste und zweite Verschlussleiste (2, 4), gebildet mit den gegenüberliegenden Seitenwänden, der Abschlusswand und den ersten und zweiten Wandabschnitten, und
eine vordere Wandfläche mit einer Einlassöffnung des Kanals und eine hintere Wandfläche mit einer Auslassöffnung des Kanals umfasst,
wobei die Einlass- und die Auslassöffnung sowie der Kanal zwischen Einlass- und Auslassöffnung geeignet sind, die erste und zweite Verschlussleiste (2, 4) aufzunehmen, wobei diejenige Kante der Einlassöffnung, benachbart zu den Oberseiten (14, 16) von erster und zweiter Verschlussleiste (2, 4), beabstandet von der Aussenfläche der Abschlusswand ist und
wobei die Innenfläche der Abschlusswand, die Bestandteil des Kanals ist, von der Einlassöffnung in Richtung auf die Auslassöffnung sich der Aussenfläche der Abschlusswand zumindest bereichsweise annähert und spätestens bei der Auslassöffnung in diese übergeht, so dass zumindest über die Breite der Oberseiten (14, 16) der ersten und zweiten Verschlussleisten (2, 4) die Abschlusswand oder Bereiche der Abschlusswand nicht mehr vorliegen, und
wobei die Höhe des Kanals wenigstens an der Stelle, an der die Abschlusswand die Dicke Null annimmt, in etwa der Höhe der flexiblen ersten und/oder zweiten Verschluss leisten (2, 4) entspricht.

4. Verschluss nach Anspruch 2 oder 3, ferner umfassend
mindestens einen Zippschieber zum Öffnen und Schließen des Kupplungsverschlusses, der entlang des Kupplungsverschlusses bewegbar ist,
mit einem Trenn- und einem Quetschende und gegenüberliegenden Seitenwänden sowie
einem Trennelement am Trennende, das zwischen die ersten und zweiten Verschlusselemente (10, 12) einschiebbar ist,
wobei das erste und das zweite Verschlusselement (10, 12) in Reaktion auf die Bewegung des Zippschiebers in eine Verschließrichtung aus der offenen Position in die geschlossene Position miteinander in Eingriff bringbar sind und in Reaktion auf die Bewegung des Zippschiebers in eine Öffnungsrichtung aus der geschlossenen Position in eine offene Position bringbar sind.

5. Verschluss nach Anspruch 4, **dadurch gekennzeichnet, dass**
das Kupplungsschieberelement und der Zippschieber miteinander, insbesondere reversibel, verbindbar sind oder dass das Kupplungsschieberelement und der Zippschieber in einem einheitlichen Schieber integriert sind.

6. Verschluss nach Anspruch 1 oder 4 oder 5, **dadurch gekennzeichnet, dass** der Zippschieber, der zwischen einer Schließstellung und einer Offenstellung entlang den ersten und zweiten Verschlussleisten (2, 4) bewegbar ist,
eine obere Abschlusswand sowie
sich gegenüberliegende Seitenwände, die sich von gegenüberliegenden Seiten der Abschlusswand abwärts erstrecken und die die erste und zweite Verschlussleiste (2, 4) zwischen sich aufnehmen, umfasst, wobei die Seitenwände von dem Trennende zu dem Quetschende des Zippschiebers verlaufen und am Trennende weiter beabstandet sind als am Quetschende, wobei die Seitenwände am Quetschende eng genug beabstandet sind, dass sie beim Bewegen des Zippschiebers zur Schließstellung hin das erste und zweite Verschlusselement (10,12) in den gegenseitigen Eingriff drücken, und
wobei das Trennelement an dem Trennende von der Abschlusswand her zwischen den Seitenwänden und an dem ersten und zweiten Verschlusselement (10, 12) vorbei vorsteht.

7. Verschluss nach einem der vorangehenden Ansprüche, **gekennzeichnet durch**
einen flexiblen Beutel oder Schlauch, dessen Öffnungsrand mit der ersten und zweiten Verschlussleiste (2, 4), separat oder einstückig, dichtend verbunden ist.

8. Verschluss nach einem der vorangehenden Ansprüche, **dadurch gekennzeichnet, dass** mindestens die Innenseite (6, 8) und/oder die Oberseite (14, 16) der ersten und/oder zweiten Verschlussleiste (2, 4) des Kupplungsverschlusses zumindest abschnittsweise eine Haft- und/oder Klebeschicht aufweist bzw. aufweisen.

9. Verschluss nach einem der vorangehenden Ansprüche, **dadurch gekennzeichnet, dass** die erste und/oder zweite Verschlussleiste, insbesondere auf der Aussenseite, mindestens einen Bediengriff aufweist bzw. aufweisen.

10. Verschluss nach einem der vorangehenden Ansprüche, **dadurch gekennzeichnet, dass** die erste und zweite Verschlussleiste (2, 4) und/oder das erste und zweite Verschlusselement (10, 12) im wesentlichen gleich lang sind.

11. Andocksystem zum Be- und/oder Umfüllen von Schüttgut, umfassend
einen ersten Verschluss gemäß einem der vorangehenden Ansprüche und
einen zweiten Verschluss gemäß einem der vorangehenden Ansprüche,
wobei die dritten und vierten Verschlusselemente (18, 20) der Oberseiten (14, 16) von erster und zweiter Verschlussleiste (2, 4) des ersten Kupplungsverschlusses komplementär sind zu den dritten und vierten Verschlusselementen (20', 18') der Oberseiten (14', 16') von erster und zweiter Verschlussleiste (2', 4') des zweiten Kupplungsverschlusses, so dass die ersten und zweiten Verschlussleisten (2, 2', 4, 4') von erstem und zweitem Kupplungsverschluss reversibel miteinander verbindbar sind, und
wobei die Zippschieber von ersten und zweiten Verschlüssen und/oder die Kupplungsschieberelemente von ersten und zweiten Verschlüssen aneinander anlegbar und/oder miteinander koppelbar sind.

12. Andocksystem nach Anspruch 11, **dadurch gekennzeichnet, dass**
die Zippschieber von ersten und zweiten Verschlüssen und/oder die Kupplungsschieberelemente von ersten und zweiten Verschlüssen über korrespondierende Mittel, insbesondere in, an oder auf ihren Abschlusswänden, reversibel miteinander koppelbar sind.

13. Andocksystem nach Anspruch 11 oder 12, **dadurch gekennzeichnet, dass**
der erste und der zweite Verschluss Zippverschlüsse gemäß Anspruch 1 oder 2 umfassen.

14. Andocksystem nach Anspruch 11 oder 12, **dadurch gekennzeichnet, dass**
der erste und der zweite Verschluss Andockverschlüsse gemäß Anspruch 3 umfassen.

15. Andocksystem nach Anspruch 11 oder 12, **dadurch gekennzeichnet, dass**
der erste und der zweite Verschluss Verschlüsse gemäß Anspruch 4 oder dass der erste Verschluss einen Verschluss gemäß Anspruch 4 und der zweite Verschluss einen Verschluss gemäß Anspruch 3 umfassen.

16. Andocksystem nach Anspruch 11 oder 12, **dadurch gekennzeichnet, dass**
der erste und der zweite Verschluss Verschlüsse gemäß Anspruch 5, dass der erste Verschluss einen Verschluss gemäß Anspruch 5 und der zweite Verschluss einen Verschluss gemäß Anspruch 4, oder dass der erste Verschluss einen Verschluss gemäß Anspruch 5 und der zweite Verschluss einen Verschluss gemäß Anspruch 3 umfassen.

17. Andocksystem nach einem der Ansprüche 11 bis 16, **dadurch gekennzeichnet, dass**
die ersten und der zweiten Kupplungsverschlüsse von erstem und zweitem Verschluss, die Zippschieber von erstem und zweitem Verschluss und/oder die Kupplungsschieberelemente von erstem und zweitem Verschluss im wesentlichen identisch und/oder spiegelbildlich geformt sind.

18. Mehrfachkupplungsverschluss zum im wesentlichen umweltdichten, reversiblen Verschließen von sowie zum im wesentlichen umweltdichten Be- und/oder Umfüllen von Schüttgut aus flexiblen und/oder starren Behältnissen oder Fördermitteln, umfassend mindestens zwei jeweils über ein zumindest abschnittsweise flexibles erstes Fördermittel miteinander verbundene oder verbindbare erste und zweite Verschlüsse, umfassend jeweils Kupplungsverschlüsse, die mit Kupplungsverschlüssen korrespondierender erster und zweiter Verschlüsse koppelbar sind,
wobei die Öffnungsfläche, insbesondere der Innendurchmesser, des geöffneten Kupplungsverschlusses des ersten Verschlusses größer ist als die Aussenumfangs- und/oder Öffnungsfläche, insbesondere der Aussen- und/oder Innendurchmesser, des Kupplungsverschlusses des zweiten Verschlusses,
wobei der zweite Verschluss bei geöffnetem Kupplungsverschluss des ersten Verschlusses mit einem korrespondierenden Verschluss innerhalb des Fördermittels und/oder unter zumindest abschnittsweisem Hindurchtreten durch die Öffnung des Kupplungsverschlusses des ersten Verschlusses unter Ausbildung einer Andockeinrichtung andockbar ist, wobei zumindest der erste Verschluss einen Verschluss gemäß einem der Ansprüche 1 bis 10 darstellt.

19. Mehrfachkupplungsverschluss nach Anspruch 18, **dadurch gekennzeichnet, dass**
der zweite Verschluss, insbesondere umweltdicht, mit einem zumindest abschnittsweise flexiblen zweiten Fördermittel verbindbar oder verbunden ist.

20. Mehrfachkupplungsverschluss nach Anspruch 18 oder 19, **dadurch gekennzeichnet, dass**
der Kupplungsverschluss des zweiten Verschlusses eine Schließklappe mit einem ersten Rohrstutzen umfasst, wobei die Schließklappe in eine Schließstellung bringbar ist, in der das erste Ende des Rohrstutzens gegenüber der Atmosphäre dicht abschließbar ist.

21. Mehrfachkupplungsverschluss nach Anspruch 18 bis 20, **gekennzeichnet durch** mindestens eine, insbesondere reversible und/oder umweltdichte, Anbindungsvorrichtung, insbesondere Triclamp-Verbindung, an mindestens einen Kupplungsverschluss oder einen mit einem Kupplungsverschluss verbundenen Grundkörper oder Behälter, mit der das erste oder zweite Fördermittel mittelbar oder unmittelbar, insbesondere umweltdicht, mit einem Kupplungsverschluss oder dem mit diesem Kupplungsverschluss verbundenen Grundkörper oder Behälter verbindbar oder verbunden ist.

22. Mehrfachandockeinrichtung, insbesondere Doppelandockeinrichtung, zum Be- und/oder Umfüllen von Schüttgut, umfassend einen ersten und einen zweiten Mehrfachkupplungsverschluss gemäß einem der Ansprüche 18 bis 21, wobei die benachbarten ersten Verschlüsse von erstem und zweitem Mehrfachkupplungsverschluss miteinander unter Ausbildung eines ersten Andocksystems gemäß einem der Ansprüche 11 bis 17, insbesondere umweltdicht, gekoppelt oder koppelbar sind und wobei die zweiten Verschlüsse von erstem und zweitem Mehrfachkupplungsverschluss unter Ausbildung eines zweiten Andocksystems, insbesondere umweltdicht, miteinander gekoppelt oder koppelbar sind.

23. Behältnis, insbesondere flexibles Behältnis, umfassend mindestens einen Verschluss gemäß einem der Ansprüche 1 bis 10, insbesondere gemäß einem der Ansprüche 4 bis 10.

24. Fördermittel, insbesondere Schlauch, umfassend mindestens einen Verschluss gemäß einem der Ansprüche 1 bis 10, insbesondere gemäß einem der Ansprüche 4 bis 10.

25. Behältnis, insbesondere flexibles Behältnis, umfassend mindestens einen Mehrfachkupplungsverschluss gemäß einem der Ansprüche 18 bis 21, wobei der Kupplunsgverschluss des zweiten Verschlusses mit dem Behältnis unmittelbar oder über das zweite flexible Fördermittel, insbesondere Schlauchelement, verbindbar oder verbunden oder integraler Bestandteil des Behältnisses ist.

26. Fördermittel, insbesondere Schlauch, umfassend mindestens einen Mehrfachkupplungsverschluss gemäß einem der Ansprüche 18 bis 21, wobei der Kupplunsgverschluss des zweiten Verschlusses mit dem Behältnis unmittelbar oder über das zweite flexibles Fördermittel, insbesondere Schlauchelement, verbindbar oder verbunden oder integraler Bestandteil des Behältnisses ist.

27. Verfahren zum, insbesondere umweltdichten, Befüllen, Umfüllen und/oder Entleeren von Behältnissen und/oder mit Fördermitteln, umfassend die Schritte:
- Zurverfügungstellung eines zumindest im Öffnungsbereich flexiblen ersten Behältnisses oder Fördermittels, insbesondere gemäß Anspruch 23 bzw. 24, enthaltend mindestens einen ersten, vorzugsweise verschlossen vorliegenden, Verschluss gemäß einem der Ansprüche 4 bis 10,
- Zurverfügungstellung eines zumindest im Öffnungsbereich flexiblen zweiten Behältnisses oder Fördermittels, insbesondere gemäß Anspruch 23 bzw. 24, enthaltend mindestens einen zweiten, vorzugsweise verschlossen vorliegenden, Verschluss gemäß einem der Ansprüche 4 bis 10,
- Koppeln der Schieber, jeweils umfassend Kupplungsschieberelemente, von erstem und zweitem Verschluss, so dass die ersten und zweiten Verschlussleisten der Kupplungsverschlüsse von erstem und zweitem Verschluss miteinander in Anlage bringbar sind,
- gemeinsames Bewegen der gekoppelten Schieber oder Kupplungsschieberelemente von erstem und zweitem Verschluss entlang zumindest jeweils eines Abschnitts von erster und zweiter Verschlussleiste der Kupplungsverschlüsse von erstem und zweitem Verschluss unter Ausbildung eines Andocksystems gemäß einem der Ansprüche 11 bis 17,
- gemeinsames oder zeitlich versetztes Bewegen der Zippschieber von erstem und zweitem Verschluss in eine Öffnungsrichtung aus der geschlossenen Position in eine offene Position unter Ausbildung einer umweltdichten Durchgangsöffnung zwischen erstem Behältnis oder Fördermittel und zweitem Behältnis oder Fördermittel,
- Überführung von Schüttgut aus dem ersten Behältnis oder Fördermittel in das zweite Behältnis oder Fördermittel, oder umgekehrt,
- gemeinsames oder zeitlich versetztes Bewegen der Zippschieber von erstem und zweitem Verschluss in eine Verschließrichtung aus der offenen Position in eine geschlossene Position unter Ausbildung umweltdichter erster und zweiter Verschlüsse und unter Beibehaltung eines umweltdichten Andocksystems,
- gemeinsames Bewegen der gekoppelten Schieber oder Kupplungsschieberelemente von erstem und zweitem Verschluss entlang zumindest jeweils eines Abschnitts von erster und zweiter Verschlussleiste der Kupplungsverschlüsse von erstem und zweitem Verschluss unter Trennung des Andocksystems gemäß einem der Ansprüche 11 bis 17, insbesondere unter Beibehaltung umweltdichter erster und zweiter Verschlüsse.

28. Verfahren nach Anspruch 27, **dadurch gekennzeichnet, dass**
die Kupplungsschieberelemente und die Zippschieber von erstem und zweitem Verschluss bei der Ausbildung und/oder bei der Trennung des Andocksystems gemäß einem der Ansprüche 11 bis 17 gleichzeitig bewegt werden, wobei das Kupplungsschieberelement und der Zippschieber des ersten Verschlusses und/oder das Kupplungsschieberelement und der Zippschieber des zweiten Verschlusses vorzugsweise unmittelbar oder mittelbar benachbart vorliegen und/oder wobei die Zippschieber von erstem und zweitem Verschluss aneinander anliegen.

29. Verfahren nach Anspruch 27 oder 28, **dadurch gekennzeichnet, dass**
das Kupplungsschieberelement und der Zippschieber des ersten Verschlusses und/oder das Kupplungsschieberelement und der Zippschieber des zweiten Verschlusses integriert in einem Schieber vorliegen.

30. Verfahren nach einem der Ansprüche 27 bis 29, **dadurch gekennzeichnet, dass**
die Längen von erster und zweiter Verschlussleiste des ersten Verschlusses und die Längen von erster und zweiter Verschlussleiste des zweiten Verschlusses im wesentlichen übereinstimmen.

31. Verfahren zum, insbesondere umweltdichten, Befüllen, Umfüllen und/oder Entleeren von Behältnissen und/oder mit Fördermitteln, umfassend die Schritte:
- Zurverfügungstellung eines zumindest im Öffnungsbereich flexiblen ersten Behältnisses oder Fördermittels, insbesondere gemäß Anspruch 25 bzw. 26, enthaltend mindestens einen ersten Mehrfachkupplungsverschluss gemäß einem der Ansprüche 18 bis 21, wobei der erste und/oder zweite Verschluss des ersten Mehrfachkupplungsverschlusses vorzugsweise verschlossen vorliegt bzw. vorliegen,
- Zurverfügungstellung eines zumindest im Öffnungsbereich flexiblen zweiten Behältnisses oder Fördermittels, insbesondere gemäß Anspruch 25 bzw. 26, enthaltend mindestens einen zweiten Mehrfachkupplungsverschluss gemäß einem der Ansprüche 18 bis 21, wobei der erste und/oder zweite Verschluss des zweiten Mehrfachkupplungsverschlusses vorzugsweise verschlossen vorliegt bzw. vorliegen,
- Kuppeln der ersten Verschlüsse von erstem und zweitem Mehrfachkupplungsverschluss unter Ausbildung eines Andocksystems gemäß einem der Ansprüche 11 bis 17 durch Koppeln der Schieber, jeweils umfassend Kupplungsschieberelemente, der ersten Verschlüsse von erstem und zweitem Mehrfachkupplungsverschluss, so dass die ersten und zweiten Verschlussleisten der Kupplungsverschlüsse der ersten Verschlüsse von erstem und zweitem Mehrfachkupplungsverschluss miteinander in Anlage bringbar sind, und gemeinsames Bewegen der gekoppelten Schieber oder Kupplungsschieberelemente der ersten Verschlüsse von erstem und zweitem Mehrfachkupplungsverschluss entlang zumindest jeweils eines Abschnitts von erster und zweiter Verschlussleiste der Kupplungsverschlüsse der ersten Verschlüsse von erstem und zweitem Mehrfachkupplungsverschluss,
- Öffnen der gekoppelten ersten Verschlüsse von erstem und zweitem Mehrfachkupplungsverschluss unter Beibehaltung eines umweltdichten Andocksystems durch gemeinsames oder zeitlich versetztes Bewegen der Zippschieber der ersten Verschlüsse von erstem und zweitem Mehrfachkupplungsverschluss in eine Öffnungsrichtung aus der geschlossenen Position in eine offene Position unter Ausbildung einer umweltdichten Durchgangsöffnung zwischen erstem Behältnis oder Fördermittel und zweitem Behältnis oder Fördermittel,
- Kuppeln der zweiten Verschlüsse von erstem und zweitem Mehrfachkupplungsverschluss unter Ausbildung einer, insbesondere umweltdichten, zweiten Andockeinrichtung, insbesondere unter Ausbildung einer Mehrfachandockeinrichtung gemäß Anspruch 22,
- gleichzeitiges oder aufeinanderfolgendes zumindest bereichsweises Öffnen der zweiten Verschlüsse von erstem und zweitem Mehrfachkupplungsverschluss unter Beibehaltung der umweltdichten zweiten Andockeinrichtung,
- Überführen von Schüttgut aus dem ersten Behältnis oder Fördermittel in das zweite Behältnis oder Fördermittel, oder umgekehrt,
- gleichzeitiges oder aufeinanderfolgendes Verschließen der zweiten Verschlüsse von erstem und zweitem Mehrfachkupplungsverschluss unter Beibehaltung einer umweltdichten zweiten Andockeinrichtung,
- Entkoppeln der zweiten Verschlüsse von erstem und zweitem Mehrfachkupplungsverschluss unter Trennung der zweiten Andockeinrichtung,
- gleichzeitiges oder zeitlich versetztes Verschließen des ersten Verschlusses des ersten Mehrfachkupplungsverschlusses und/oder des ersten Verschlusses des zweiten Mehrfachkupplungsverschlusses durch gemeinsames oder zeitlich versetztes Bewegen der Zippschieber der ersten Verschlüsse von erstem und zweitem Mehrfachkupplungsverschluss in eine Verschließrichtung aus der offenen Position in eine geschlossene Position unter Ausbildung umweltdichter erster Verschlüsse von erstem und zweitem Mehrfachkupplungsverschluss und unter Beibehaltung eines umweltdichten Andocksystems, und
- Entkoppeln der ersten Verschlüsse von erstem und zweitem Mehrfachkupplungsverschluss durch gemeinsames Bewegen der gekoppelten Schieber oder Kupplungsschieberelemente von erstem und zweitem Verschluss entlang zumindest jeweils eines Abschnitts von erster und zweiter Verschlussleiste der Kupplungsverschlüsse von erstem und zweitem Mehrfachkupplungsverschluss unter Trennung des Andocksystems gemäß einem der Ansprüche 11 bis 17.

32. Verfahren gemäß Anspruch 31, **dadurch gekennzeichnet, dass**
die Kupplungsschieberelemente und die Zippschieber der ersten Verschlüsse von erstem und zweitem Mehrfachkupplungsverschluss bei der Ausbildung und/oder bei der Trennung des Andocksystems gemäß einem der Ansprüche 11 bis 17 gleichzeitig bewegt werden, wobei das Kupplungsschieberelement und der Zippschieber des Verschlusses des ersten Mehrfachkupplungsverschluss und/oder das Kupplungsschieberelement und der Zippschieber des Verschlusses des zweiten Mehrfachkupplungsverschluss vorzugsweise unmittelbar oder mittelbar benachbart vorliegen.

33. Verfahren nach Anspruch 31 oder 32, **dadurch gekennzeichnet, dass**
das Kupplungsschieberelement und der Zippschieber des Verschlusses des ersten Mehrfachkupplungsverschluss und/oder das Kupplungsschieberelement und der Zippschieber des Verschlusses des zweiten Mehrfachkupplungsverschluss integriert in einem Schieber vorliegen.

## Claims

1. Reclosable zip seal for reversibly closing a coupler seal, comprising:
a coupler seal for sealing receptacles or tube members in a manner that essentially provides a seal against the environment and is reversible, as well as for, in a manner that essentially provides a seal against the environment, filling receptacles or tube members with bulk material and/or filling bulk material from receptacles or tube members into other receptacles or tube members, comprising:
at least a first flexible sealing strip (2), comprising an inner surface (6) and an upper surface (14), with at least a first sealing member (10) on its inner surface (6); and
at least a second flexible sealing strip (4), comprising an inner surface (8) and an upper surface (16), with at least a second sealing member (12) on its inner surface (8),
said second sealing member (12) being complementary to the first sealing member (10), so that the first and second sealing members can be engaged and enable the coupler seal to be closed reversibly and tightly,
wherein the first and the second sealing strip (2, 4) are connected to each other; and
at least one zip slide for opening and closing the coupler seal that can be moved along the coupler seal,
having a separating end and a squeezing end and opposing side walls as well as
having a separating member at the separating end that can be pushed in between the first and second sealing members (10, 12) of the first and second sealing strips (2, 4),
wherein, in response to the movement of the zip slide in a closing direction, the first and the second sealing member (10, 12) can be moved from the open position to the closed position and thus be engaged with each other, and can be moved from the closed position to an open position in response to the movement of the zip slide in an opening direction,
**characterized in that** the upper surface (14) of the first sealing strip (2) has at least a third sealing member (18) for reversibly docking to a complementary sealing member, and
the upper surface (16) of the second sealing strip (4) has at least a fourth sealing member (20) for reversibly docking to a complementary sealing member.

2. Reclosable docking seal for reversibly docking two coupler seals for sealing receptacles or tube members in a manner that essentially provides a seal against the environment and is reversible, as well as for, in a manner that essentially provides a seal against the environment, filling receptacles or tube members with bulk material and/or filling bulk material from receptacles or tube members into other receptacles or tube members, comprising:
a coupler seal, **characterized by**
at least a first flexible sealing strip (2), comprising an inner surface (6) and an upper surface (14), with at least a first sealing member (10) on its inner surface (6); and
at least a second flexible sealing strip (4), comprising an inner surface (8) and an upper surface (16), with at least a second sealing member (12) on its inner surface (8),
said second sealing member (12) being complementary to the first sealing member (10), so that the first and second sealing members can be engaged and enable the coupler seal to be closed reversibly and tightly,
wherein the first and the second sealing strip (2, 4) are connected to each other, and wherein the upper surface (14) of the first sealing strip (2) has at least a third sealing member (18) for reversibly docking to a complementary sealing member and the upper surface (16) of the second sealing strip (4) has at least a fourth sealing member (20) for reversibly docking to a complementary sealing member; and
at least one coupler slide member that regionally surrounds the first and the second sealing strip (2, 4) and that can be moved along the coupler seal (1), suitable for coupling the sealing strips (2, 4) of the coupler seal (1) to the sealing strips of another coupler seal and for uncoupling the sealing strips (2, 4) of the coupler seal (1) from the sealing strips of another coupler seal, containing sealing members that are complementary to the third and fourth sealing members (18, 20) of the sealing strips (2, 4) of the coupler seal (1) of the docking seal.

3. Docking seal according to claim 2, **characterized in that**
the coupler slide member comprises a terminal wall as well as first and second side walls that are opposite each other and extend downwards from opposing sides of the terminal wall and that receive the first and second sealing strips (2, 4) between themselves;
a first wall section that is opposite the terminal wall and extends from the first side wall towards the opposing second side wall and at least regionally overlaps at least a section of the bottom surface of the first flexible sealing strip (2);
a second wall section that is opposite the terminal wall and extends from the second side wall towards the opposing first side wall and at least regionally overlaps at least a section of the bottom surface of the second flexible sealing strip (4),
wherein at least a gap remains between the first and the second wall section;
at least one guide channel for the first and the second sealing strip (2, 4), formed of the opposing side walls, the terminal wall and the first and second wall sections; and
a front wall-surface with an entry opening of the channel and a rear wall-surface with an exit opening of the channel,
wherein the entry opening and the exit opening as well as the channel between the entry opening and the exit opening are suitable for receiving the first and the second sealing strip (2, 4), wherein that edge of the entry opening, adjacent to the upper surfaces (14, 16) of the first and the second sealing strip (2, 4), is spaced apart from the outer surface of the terminal wall; and
wherein the inner surface of the terminal wall, which is part of the channel, at least regionally approaches the outer surface of the terminal wall from the entry opening towards the exit opening and passes into it at the exit opening at the latest, so that, at least across the width of the upper surfaces (14, 16) of the first and second sealing strips (2, 4), the terminal wall or regions of the terminal wall do not exist any longer; and
wherein the height of the channel, at least at the point where the thickness of the terminal wall becomes zero, approximately corresponds to the height of the flexible first and/or second sealing strips (2, 4).

4. Seal according to claim 2 or 3, further comprising:
at least one zip slide for opening and closing the coupler seal that can be moved along the coupler seal,
having a separating end and a squeezing end and opposing side walls as well as
having a separating member at the separating end that can be pushed in between the first and second sealing members (10, 12),
wherein, in response to the movement of the zip slide in a closing direction, the first and the second sealing member (10, 12) can be moved from the open position to the closed position and thus be engaged with each other, and can be moved from the closed position to an open position in response to the movement of the zip slide in an opening direction.

5. Seal according to claim 4, **characterized in that** the coupler slide member and the zip slide can be connected to each other, in particular in a reversible manner, or that the coupler slide member and the zip slide are integrated in a single slide.

6. Seal according to claim 1 or 4 or 5, **characterized in that** the zip slide, that can be moved between a position "closed" and a position "open" along the first and second sealing strips (2, 4), comprises an upper terminal wall as well as side walls that are opposite each other and extend downwards from opposing sides of the terminal wall and that receive the first and the second sealing strip (2, 4) between themselves, wherein the side walls extend from the separating end to the squeezing end of the zip slide and the distance between the side walls at the separating end is bigger than the distance between them at the squeezing end,
wherein the distance between the side walls at the squeezing end is small enough to enable them to press the first and the second sealing member (10, 12) into mutual engagement when the zip slide is moved towards the position "closed", and wherein the separating member projects at the separating end from the terminal wall between the side walls and past the first and the second sealing member (10, 12).

7. Seal according to any one of the preceding claims, **characterized by** a flexible bag or tube whose opening edge is separately or integrally connected to the first and the second sealing strip (2, 4) in a sealing manner.

8. Seal according to any one of the preceding claims, **characterized in that** at least the inner surface (6, 8) and/or the upper surface (14, 16) of the first and/or the second sealing strip (2, 4) of the coupler seal at least regionally has/have an adhesive layer and/or a sticky layer.

9. Seal according to any one of the preceding claims, **characterized in that** the first and/or the second sealing strip has/have, in particular on the outer surface thereof, at least one operating handle.

10. Seal according to any one of the preceding claims, **characterized in that** the first and the second sealing strip (2, 4) and/or the first and the second sealing member (10, 12) essentially have the same length.

11. Docking system for filling with bulk material and/or filling bulk material into another container, comprising:
a first seal according to any one of the preceding claims; and
a second seal according to any one of the preceding claims,
wherein the third and fourth sealing members (18, 20) of the upper surfaces (14, 16) of the first and the second sealing strip (2, 4) of the first coupler seal are complementary to the third and fourth sealing members (20', 18') of the upper surfaces (14', 16') of the first and the second sealing strip (2', 4') of the second coupler seal, so that the first and second sealing strips (2, 2', 4, 4') of the first and the second coupler seal can be reversibly connected to each other, and
wherein the zip slides of the first and second seals and/or the coupler slide members of the first and second seals can be put against each other and/or coupled to each other.

12. Docking system according to claim 11, **characterized in that** the zip slides of the first and second seals and/or the coupler slide members of the first and second seals can be reversibly coupled to each other by corresponding means that are present, in particular, in, at or on their terminal walls.

13. Docking system according to claim 11 or 12, **characterized in that** the first and the second seal comprise zip seals according to claim 1 or 2.

14. Docking system according to claim 11 or 12, **characterized in that** the first and the second seal comprise docking seals according to claim 3.

15. Docking system according to claim 11 or 12, **characterized in that** the first and the second seal comprise seals according to claim 4, or that the first seal comprises a seal according to claim 4 and the second seal comprises a seal according to claim 3.

16. Docking system according to claim 11 or 12, **characterized in that** the first and the second seal comprise seals according to claim 5, that the first seal comprises a seal according to claim 5 and the second seal comprises a seal according to claim 4, or that the first seal comprises a seal according to claim 5 and the second seal comprises a seal according to claim 3.

17. Docking system according to any one of claims 11 to 16, **characterized in that** the first and the second coupler seals of the first and the second seal, the zip slides of the first and the second seal and/or the coupler slide members of the first and the second seal are formed essentially identically and/or in a mirror-inverted manner.

18. Multiple coupler seal for sealing flexible and/or rigid receptacles or conveying means in a manner that essentially provides a seal against the environment and is reversible, as well as for, in a manner that essentially provides a seal against the environment, filling flexible and/or rigid receptacles or conveying means with bulk material and/or filling bulk material from flexible and/or rigid receptacles or conveying means into other receptacles or conveying means, comprising:
at least two first and second seals that each are connected to or can be connected to each other by an at least partly flexible first conveying means and that each comprise coupler seals that can be coupled to coupler seals of corresponding first and second seals,
wherein the opening area, in particular the inner diameter, of the opened coupler seal of the first seal is bigger than the periphery and/or opening area, in particular the outer and/or inner diameter, of the coupler seal of the second seal,
wherein, when the coupler seal of the first seal is open, the second seal is dockable with a corresponding seal within the conveying means and/or while at least partly penetrating the opening of the coupler seal of the first seal while forming a docking device, wherein at least the first seal represents a seal according to any one of claims 1 to 10.

19. Multiple coupler seal according to claim 18, **characterized in that** the second seal can be connected to or is connected to an at least partly flexible second conveying means, in particular in such a manner that a seal against the environment is provided.

20. Multiple coupler seal according to claim 18 or 19, **characterized in that** the coupler seal of the second seal comprises a closing flap with a first connecting piece, wherein the closing flap can be moved to a position "closed", in which position the first end of the connecting piece can be tightly sealed with respect to the atmosphere.

21. Multiple coupler seal according to claim 18 to 20, **characterized by** at least one connecting device, in particular a tri-clamp connection, to at least one coupler seal or to a basic body or receptacle connected to a coupler seal, by which connecting device the first or the second conveying means is indirectly or directly connectable or connected, in particular in such a manner that a seal against the environment is provided, to a coupler seal or to the basic body or receptacle connected to this coupler seal, wherein said connecting device, in particular, is reversible and/or provides a seal against the environment.

22. Multiple docking device, in particular double docking device, for filling with bulk material and/or filling bulk material into another container, comprising a first and a second multiple coupler seal according to any one of claims 18 to 21, wherein the adjacent first seals of the first and the second multiple coupler seal are coupled to or can be coupled to each other while forming a first docking system according to any one of claims 11 to 17, in particular in such a manner that a seal against the environment is provided, and wherein the second seals of the first and the second multiple coupler seal are coupled to or can be coupled to each other while forming a second docking system, in particular in such a manner that a seal against the environment is provided.

23. Receptacle, in particular flexible receptacle, comprising at least one seal according to any one of claims 1 to 10, in particular according to any one of claims 4 to 10.

24. Conveying means, in particular tube, comprising at least one seal according to any one of claims 1 to 10, in particular according to any one of claims 4 to 10.

25. Receptacle, in particular flexible receptacle, comprising at least one multiple coupler seal according to any one of claims 18 to 21, wherein the coupler seal of the second seal is directly connectable or connected to the receptacle or is connectable or connected to the receptacle by the second flexible conveying means, in particular tube member, or is an integral part of the receptacle.

26. Conveying means, in particular tube, comprising at least one multiple coupler seal according to any one of claims 18 to 21, wherein the coupler seal of the second seal is directly connectable or connected to the receptacle or is connectable or connected to the receptacle by the second flexible conveying means, in particular tube member, or is an integral part of the receptacle.

27. Method for, in particular in such a manner that a seal against the environment is provided, filling receptacles, filling the contents of a receptacle into another receptacle and/or emptying receptacles and/or with conveying means, comprising the steps of:
- providing a first receptacle or conveying means that is flexible at least in the area of its opening, in particular according to claim 23 or 24, containing at least a first, preferably closed seal according to any one of claims 4 to 10;
- providing a second receptacle or conveying means that is flexible at least in the area of its opening, in particular according to claim 23 or 24, containing at least a second, preferably closed seal according to any one of claims 4 to 10;
- coupling the slides, each comprising coupler slide members, of the first and the second seal, so that the first and second sealing strips of the coupler seals of the first and the second seal can be put against each other;
- jointly moving the coupled slides or coupler slide members of the first and the second seal along at least a section of each of the first and the second sealing strip of the coupler seals of the first and the second seal while forming a docking system according to any one of claims 11 to 17;
- jointly or successively moving the zip slides of the first and the second seal in an opening direction from the closed position to an open position while forming a passage opening between the first receptacle or conveying means and the second receptacle or conveying means, said passage opening being tight with respect to the environment;
- transferring bulk material from the first receptacle or conveying means into the second receptacle or conveying means, or the other way round;
- jointly or successively moving the zip slides of the first and the second seal in a closing direction from the open position to a closed position while forming first and second seals that are tight with respect to the environment and while maintaining a docking system that is tight with respect to the environment;
- jointly moving the coupled slides or coupler slide members of the first and the second seal along at least a section of each of the first and the second sealing strip of the coupler seals of the first and the second seal while separating the docking system according to any one of claims 11 to 17, in particular while maintaining first and second seals that are tight with respect to the environment.

28. Method according to claim 27, **characterized in that** the coupler slide members and the zip slides of the first and the second seal are simultaneously moved during the process/es of forming and/or separating the docking system according to any one of claims 11 to 17, wherein the coupler slide member and the zip slide of the first seal and/or the coupler slide member and the zip slide of the second seal are preferably directly or indirectly adjacent, and/or wherein the zip slides of the first and the second seal contact each other.

29. Method according to claim 27 or 28, **characterized in that** the coupler slide member and the zip slide of the first seal and/or the coupler slide member and the zip slide of the second seal are integrated in a single slide.

30. Method according to any one of claims 27 to 29, **characterized in that** the lengths of the first and the second sealing strip of the first seal and the lengths of the first and the second sealing strip of the second seal are essentially the same.

31. Method for, in particular in such a manner that a seal against the environment is provided, filling receptacles, filling the contents of a receptacle into another receptacle and/or emptying receptacles and/or with conveying means, comprising the steps of:
- providing a first receptacle or conveying means that is flexible at least in the area of its opening, in particular according to claim 25 or 26, containing at least a first multiple coupler seal according to any one of claims 18 to 21, wherein the first and/or the second seal of the first multiple coupler seal are/is preferably closed;
- providing a second receptacle or conveying means that is flexible at least in the area of its opening, in particular according to claim 25 or 26, containing at least a second multiple coupler seal according to any one of claims 18 to 21, wherein the first and/or the second seal of the second multiple coupler seal are/is preferably closed;
- coupling the first seals of the first and the second multiple coupler seal while forming a docking system according to any one of claims 11 to 17 by coupling the slides, each comprising coupler slide members, of the first seals of the first and the second multiple coupler seal, so that the first and second sealing strips of the coupler seals of the first seals of the first and the second multiple coupler seal can be put against each other, and jointly moving the coupled slides or coupler slide members of the first seals of the first and the second multiple coupler seal along at least a section of each of the first and the second sealing strip of the coupler seals of the first seals of the first and the second multiple coupler seal;
- opening the coupled first seals of the first and the second multiple coupler seal, while maintaining a docking system that is tight with respect to the environment, by jointly or successively moving the zip slides of the first seals of the first and the second multiple coupler seal in an opening direction from the closed position to an open position while forming a passage opening between the first receptacle or conveying means and the second receptacle or conveying means, said passage opening being tight with respect to the environment;
- coupling the second seals of the first and the second multiple coupler seal while forming a second docking device that, in particular, is tight with respect to the environment, in particular while forming a multiple docking device according to claim 22;
- simultaneously or successively, at least regionally opening the second seals of the first and the second multiple coupler seal while maintaining the second docking device that is tight with respect to the environment;
- transferring bulk material from the first receptacle or conveying means into the second receptacle or conveying means, or the other way round;
- simultaneously or successively closing the second seals of the first and the second multiple coupler seal while maintaining a second docking device that is tight with respect to the environment;
- uncoupling the second seals of the first and the second multiple coupler seal while separating the second docking device;
- simultaneously or successively closing the first seal of the first multiple coupler seal and/or the first seal of the second multiple coupler seal by jointly or successively moving the zip slides of the first seals of the first and the second multiple coupler seal in a closing direction from the open position to a closed position while forming first seals of the first and the second multiple coupler seal, said first seals being tight with respect to the environment, and while maintaining a docking system that is tight with respect to the environment; and
- uncoupling the first seals of the first and the second multiple coupler seal by jointly moving the coupled slides or coupler slide members of the first and the second seal along at least a section of each of the first and the second sealing strip of the coupler seals of the first and the second multiple coupler seal while separating the docking system according to any one of claims 11 to 17.

32. Method according to claim 31, **characterized in that** the coupler slide members and the zip slides of the first seals of the first and the second multiple coupler seal are simultaneously moved during the process/es of forming and/or separating the docking system according to any one of claims 11 to 17, wherein the coupler slide member and the zip slide of the seal of the first multiple coupler seal and/or the coupler slide member and the zip slide of the seal of the second multiple coupler seal are preferably directly or indirectly adjacent.

33. Method according to claim 31 or 32, **characterized in that** the coupler slide member and the zip slide of the seal of the first multiple coupler seal and/or the coupler slide member and the zip slide of the seal of the second multiple coupler seal are integrated in a single slide.

## Revendications

1. Fermeture à glissière refermable pour une fermeture réversible d'une fermeture de couplage, comportant
une fermeture de couplage pour la fermeture réversible, essentiellement étanche à l'environnement, de, ainsi que pour le remplissage et/ou le transvasement, essentiellement étanche à l'environnement, de produit en vrac à partir de, conteneurs ou d'éléments tubulaires, comportant
au moins une première glissière de fermeture flexible (2), comportant une face intérieure (6) et une face supérieure (14), avec au moins un premier élément de fermeture (10) sur sa face intérieure (6) et
au moins une seconde glissière de fermeture flexible (4), comportant une face intérieure (8) et une face supérieure (16), avec au moins un deuxième élément de fermeture (12) sur sa face intérieure (8),
qui est complémentaire au premier élément de fermeture (10), de sorte que les premier et deuxième éléments de fermeture peuvent être mis en prise et permettent une fermeture étanche, réversible de la fermeture de couplage,
les première et deuxième glissières de fermeture (2, 4) étant reliées l'une avec l'autre, et
au moins un coulisseau de glissière pour l'ouverture et la fermeture de la fermeture de couplage, qui est mobile le long de la fermeture de couplage,
avec une extrémité de séparation et une extrémité de compression et des parois latérales opposées ainsi que
un élément de séparation au niveau de l'extrémité de séparation, qui peut être poussé entre les premier et deuxième éléments de fermeture (10, 12) des première et deuxième glissières de fermeture (2, 4), le premier et le deuxième élément de fermeture (10, 12) pouvant, en réaction au mouvement du coulisseau de glissière dans une direction de fermeture à partir de la position ouverte jusque dans la position fermée, être mis en prise l'un avec l'autre et pouvant, en réaction au mouvement du coulisseau de glissière dans une direction d'ouverture, être
amenés dans une position ouverte à partir de la position fermée,
**caractérisée en ce que** la face supérieure (14) de la première glissière de fermeture (2) présente au moins un troisième élément de fermeture (18) pour une connexion réversible au niveau d'un élément de fermeture complémentaire et
la face supérieure (16) de la deuxième glissière de fermeture (4) présente au moins un quatrième élément de fermeture (20) pour une connexion réversible au niveau d'un élément de fermeture complémentaire.

2. Fermeture de connexion refermable pour la connexion réversible de deux fermetures de couplage pour la fermeture réversible, essentiellement étanche à l'environnement, de, ainsi que pour le remplissage et/ou le transvasement, essentiellement étanche à l'environnement, de produit en vrac à partir de, conteneurs ou d'éléments tubulaires, comportant
une fermeture de couplage, **caractérisée par**
au moins une première glissière de fermeture flexible (2), comportant une face intérieure (6) et une face supérieure (14), avec au moins un premier élément de fermeture (10) sur sa face intérieure (6) et
au moins une deuxième glissière de fermeture flexible (4), comportant une face intérieure (8) et une face supérieure (16), avec au moins un deuxième élément de fermeture (12) sur sa face intérieure (8),
qui est complémentaire au premier élément de fermeture (10), de sorte que les premier et deuxième éléments de fermeture peuvent être mis en prise et permettent une fermeture étanche réversible de la fermeture de couplage,
la première et la deuxième glissière de fermeture (2, 4) étant reliées l'une à l'autre, et
la face supérieure (14) de la première glissière de fermeture (2) présentant au moins un troisième élément de fermeture (18) pour la connexion réversible au niveau d'un élément de fermeture complémentaire et la face supérieure (16) de la deuxième glissière de fermeture (4) présentant au moins un quatrième élément de fermeture (20) pour la connexion réversible au niveau d'un élément de fermeture complémentaire ; et
au moins un élément de coulisseau de couplage, qui comporte par secteur les première et deuxième glissières de fermeture (2, 4) et qui est mobile le long de la fermeture de couplage (1), approprié pour le couplage et le découplage des glissières de fermeture (2, 4) de la fermeture de couplage (1) avec les glissières de fermeture d'une autre fermeture de couplage, contenant des éléments de fermeture, qui sont respectivement complémentaires aux troisième et quatrième éléments de fermeture (18, 20) des glissières de fermeture (2, 4) de la fermeture de couplage (1) de la fermeture de connexion.

3. Fermeture de connexion selon la revendication 2, **caractérisée en ce que**
l'élément de coulisseau de couplage comporte une paroi terminale ainsi que des première et deuxième parois latérales opposées, qui s'étendent vers le bas depuis des faces opposées de la paroi terminale et qui reçoivent entre elles les première et deuxième glissières de fermeture (2, 4),
un premier secteur de paroi, qui fait face à la paroi terminale et part de la première paroi latérale en direction de la deuxième paroi latérale opposée et chevauche au moins par secteur au moins un secteur de la face inférieure de la première glissière de fermeture (2) flexible,
un deuxième secteur de paroi, qui fait face à la paroi terminale et part de la deuxième paroi latérale en direction de la première paroi latérale opposée et chevauche au moins par secteur au moins un secteur de la face inférieure de la deuxième glissière de fermeture (4) flexible,
au moins une fente demeurant entre les premier et deuxième secteurs de paroi,
au moins un canal de guidage pour les première et deuxième glissières de fermeture (2, 4), formées par les parois latérales opposées, la paroi terminale et les premier et deuxième secteurs de paroi, et
une surface de paroi antérieure avec une ouverture d'entrée du canal, et une surface de paroi postérieure avec une ouverture de sortie du canal,
l'ouverture d'entrée et l'ouverture de sortie ainsi que le canal entre l'ouverture d'entrée et l'ouverture de sortie étant appropriés pour recevoir les première et deuxième glissières de fermeture (2, 4), le bord de l'ouverture d'entrée adjacent aux faces supérieures (14, 16) des première et deuxième glissières de fermeture (2, 4) étant espacé de la surface extérieure de la paroi terminale et
la surface intérieure de la paroi terminale, qui fait partie du canal, s'approchant au moins par secteur de la surface extérieure de la paroi terminale, depuis l'ouverture d'entrée en direction de l'ouverture de sortie, et passant plus tard dans celle-ci par l'ouverture de sortie, de sorte que la paroi terminale ou des secteurs de la paroi terminale ne sont plus présents au moins sur la largeur des faces supérieures (14, 16) des première et deuxième glissières de fermeture (2, 4), et
la hauteur du canal, au moins à l'emplacement au niveau duquel la paroi terminale a une épaisseur nulle, correspondant à peu près à la hauteur des premier et/ou deuxième glissières de fermeture (2, 4) flexibles.

4. Fermeture selon la revendication 2 ou 3, comportant en outre
au moins un coulisseau à glissière pour l'ouverture et la fermeture de la fermeture de couplage, qui est mobile le long de la fermeture de couplage,
avec une extrémité de séparation et une extrémité de compression et des parois latérales opposées ainsi que
un élément de séparation au niveau d'une extrémité de séparation, qui peut être poussé entre les premier et deuxième éléments de fermeture (10, 12),
le premier et le deuxième éléments de fermeture (10, 12) pouvant être mis en prise l'un avec l'autre dans la position fermée en réaction au mouvement du coulisseau de glissière dans une direction de fermeture à partir de la position ouverte et pouvant être amenés dans une position ouverte en réaction au mouvement du coulisseau de glissière dans une direction d'ouverture à partir de la position fermée.

5. Fermeture selon la revendication 4, **caractérisée en ce que**
l'élément de coulisseau de couplage et le coulisseau de glissière peuvent être reliés l'un avec l'autre, en particulier de manière réversible, ou l'élément de coulisseau de couplage et le coulisseau de glissière sont intégrés dans un coulisseau unique.

6. Fermeture selon la revendication 1 ou 4 ou 5, **caractérisée en ce que**
le coulisseau de glissière, qui est mobile entre une position de fermeture et une position d'ouverture le long des première et deuxième glissières de fermeture (2, 4), comporte
une paroi terminale supérieure ainsi que
des parois latérales se faisant face, qui s'étendent vers le bas depuis des faces opposées de la paroi terminale et reçoivent entre elles les première et deuxième glissières de fermeture (2, 4), les parois latérales allant de l'extrémité de séparation à l'extrémité de compression du coulisseau de glissière et étant plus largement espacées au niveau de l'extrémité de séparation qu'au niveau de l'extrémité de compression, les parois latérales étant suffisamment étroitement espacées au niveau de l'extrémité de compression pour qu'elles pressent les premier et deuxième éléments de fermeture (10, 12) en une mise en prise mutuelle lors du déplacement du coulisseau de glissière vers la position de fermeture, et l'élément de séparation faisant saillie vers l'avant au niveau de l'extrémité de séparation depuis la paroi terminale entre les parois latérales et au niveau des premier et deuxième éléments de fermeture (10, 12).

7. Fermeture selon l'une quelconque des revendications précédentes,
**caractérisée par**
une poche ou un tuyau flexible, dont le bord d'ouverture est relié de manière étanche, de manière séparée ou d'un seul tenant, avec les première et deuxième glissières de fermeture (2, 4).

8. Fermeture selon l'une quelconque des revendications précédentes,
**caractérisée en ce que**
au moins la face intérieure (6, 8) et/ou la face supérieure (14, 16) des première et/ou deuxième glissières de fermeture (2, 4) de la fermeture de couplage présentent au moins par secteur une couche adhésive et/ou de colle.

9. Fermeture selon l'une quelconque des revendications précédentes,
**caractérisée en ce que**
les première et/ou deuxième glissières de fermeture présentent, en particulier sur la face extérieure, au moins une poignée de manipulation.

10. Fermeture selon l'une quelconque des revendications précédentes,
**caractérisée en ce que**
Les première et deuxième glissières de fermeture (2, 4) et/ou les premier et deuxième éléments de fermeture (10, 12) sont essentiellement de la même longueur.

11. Système de connexion pour le remplissage et/ou le transvasement de produit en vrac, comportant
une première fermeture selon l'une quelconque des revendications précédentes et
une deuxième fermeture selon l'une quelconque des revendications précédentes,
les troisième et quatrième éléments de fermeture (18, 20) des faces supérieures (14, 16) des première et deuxième glissières de fermeture (2, 4) de la première fermeture de couplage étant complémentaires aux troisième et quatrième éléments de fermeture (20', 18') des faces supérieures (14', 16') des première et deuxième glissières de fermeture (2', 4') de la deuxième fermeture de couplage, de sorte que les première et deuxième glissières de fermeture (2, 2', 4, 4') des première et deuxième fermetures de couplage peuvent être reliées les unes avec les autres de manière réversible, et
le coulisseau de glissière des première et deuxième fermetures et/ou les éléments de coulisseau de couplage des première et deuxième fermetures pouvant être installés l'un au niveau de l'autre et/ou pouvant être couplés l'un avec l'autre.

12. Système de connexion selon la revendication 11, **caractérisé en ce que**
le coulisseau de glissière des première et deuxième fermetures et/ou les éléments de coulisseau de couplage des première et deuxième fermetures peuvent être couplés les uns avec les autres de manière réversible par l'intermédiaire de moyens correspondants, en particulier dans, au niveau de ou sur leurs parois terminales.

13. Système de connexion selon la revendication 11 ou 12, **caractérisé en ce que**
les première et deuxième fermetures comportent des fermetures à glissière selon la revendication 1 ou 2.

14. Système de connexion selon la revendication 11 ou 12, **caractérisé en ce que**
les première et deuxième fermetures comportent des fermetures de connexion selon la revendication 3.

15. Système de connexion selon la revendication 11 ou 12, **caractérisé en ce que**
les première et deuxième fermetures comportent des fermetures selon la revendication 4 ou la première fermeture comporte une fermeture selon la revendication 4 et deuxième fermeture comporte une fermeture selon la revendication 3.

16. Système de connexion selon la revendication 11 ou 12, **caractérisé en ce que**
les première et deuxième fermetures comportent des fermetures selon la revendication 5, la première fermeture comporte une fermeture selon la revendication 5 et la deuxième fermeture comporte une fermeture selon la revendication 4, ou la première fermeture comporte une fermeture selon la revendication 5 et la deuxième fermeture comporte une fermeture selon la revendication 3.

17. Système de connexion selon l'une quelconque des revendications 11 à 16, **caractérisé en ce que**
les premières et les deuxièmes fermetures de couplage des première et deuxième fermetures, les coulisseaux de glissière des première et deuxième fermetures et/ou les éléments de coulisseau de couplage des première et deuxième fermetures sont formés de manière essentiellement identique et/ou à symétrie de miroir.

18. Fermeture de couplage multiple pour la fermeture réversible, essentiellement étanche à l'environnement de, ainsi que pour un remplissage et/ou un transvasement, essentiellement étanche à l'environnement, de produit en vrac à partir de, conteneurs ou de moyens d'approvisionnement flexibles et/ou rigides, comportant au moins deux premières et deuxièmes fermetures, reliées ou pouvant être reliées les unes avec les autres respectivement par l'intermédiaire d'un premier moyen d'approvisionnement flexible au moins par secteur, comportant respectivement des fermetures de couplage qui peuvent être couplées avec des premières et deuxièmes fermetures correspondant à des fermetures de couplage,
la surface d'ouverture, en particulier le diamètre intérieur, de la fermeture de couplage ouverte de la première fermeture étant supérieure à la surface périphérique extérieure et/ou à la surface d'ouverture, en particulier au diamètre extérieur et/ou au diamètre intérieur, de la fermeture de couplage de la deuxième fermeture,
la deuxième fermeture pouvant être connectée, lorsque la fermeture de couplage de la première fermeture est ouverte, avec une fermeture correspondante à l'intérieur du moyen d'approvisionnement et/ou avec passage au moins par secteur à travers l'ouverture de la fermeture de couplage de la première fermeture, avec formation d'un dispositif de connexion, au moins la première fermeture représentant une fermeture selon l'une quelconque des revendications 1 à 10.

19. Fermeture de couplage multiple selon la revendication 18, **caractérisé en ce que** la deuxième fermeture est reliée ou peut être reliée, en particulier de manière étanche à l'environnement avec un deuxième moyen d'approvisionnement flexible au moins par secteur.

20. Fermeture de couplage multiple selon la revendication 18 ou 19,
**caractérisé en ce que**
la fermeture de couplage de la deuxième fermeture comporte un clapet de fermeture avec un premier raccord tubulaire, le clapet de fermeture pouvant être amené dans une position de fermeture dans laquelle la première extrémité du raccord tubulaire peut être fermée de manière étanche par rapport à l'atmosphère.

21. Fermeture de couplage multiple selon l'une quelconque des revendications 18 à 20, **caractérisée par**
au moins un dispositif d'attache, en particulier réversible et/ou étanche à l'environnement, en particulier un raccord à trois départs, au niveau d'au moins une fermeture de couplage ou d'un corps de base ou d'un conteneur relié avec une fermeture de couplage, avec lequel le premier ou deuxième moyen d'approvisionnement est relié ou peut être relié directement ou indirectement, en particulier de manière étanche à l'environnement, avec une fermeture de couplage ou avec le corps de base ou le conteneur relié à cette fermeture de couplage.

22. Dispositif de connexion multiple, en particulier dispositif de connexion double, pour le remplissage et/ou le transvasement de produit en vrac, comportant des première et deuxième fermetures de couplage multiple selon l'une quelconque des revendications 18 à 21, les premières fermetures voisines des premières et deuxièmes fermetures de couplage multiple étant couplées ou pouvant être couplées, en particulier de manière étanche à l'environnement, les unes avec les autres pour former un premier système de connexion selon l'une quelconque des revendications 11 à 17, et les deuxièmes fermetures des première et deuxième fermetures de couplage multiple étant couplées ou pouvant être couplées les unes avec les autres, en particulier de manière étanche à l'environnement pour former un deuxième système de connexion.

23. Conteneur, en particulier conteneur flexible, comportant au moins une fermeture selon l'une quelconque des revendications 1 à 10, en particulier selon l'une quelconque des revendications 4 à 10.

24. Moyen d'approvisionnement, en particulier tuyau, comportant au moins une fermeture selon l'une quelconque des revendications 1 à 10, en particulier selon l'une quelconque des revendications 4 à 10.

25. Conteneur, en particulier conteneur flexible, comportant au moins une fermeture de couplage multiple selon l'une quelconque des revendications 18 à 21, la fermeture de couplage de la deuxième fermeture étant reliée ou pouvant être reliée avec le conteneur directement ou par l'intermédiaire du deuxième moyen d'approvisionnement flexible, en particulier de l'élément tubulaire, ou faisant partie intégrante du conteneur.

26. Moyen d'approvisionnement, en particulier tuyau, comportant au moins une fermeture de couplage multiple selon l'une quelconque des revendications 18 à 21, la fermeture de couplage de la deuxième fermeture étant reliée ou pouvant être reliée avec le conteneur directement ou par l'intermédiaire du deuxième moyen d'approvisionnement flexible, en particulier de l'élément tubulaire, ou faisant partie intégrante du conteneur.

27. Procédé pour le remplissage, le transvasement et/ou le vidage, en particulier étanche à l'environnement, de conteneurs et/ou avec des moyens d'approvisionnement, comportant les étapes suivantes consistant à :
- mettre à disposition un premier conteneur ou moyen d'approvisionnement au moins flexible dans le secteur d'ouverture, en particulier selon la revendication 23 ou 24, contenant au moins une première fermeture, de préférence présente à l'état fermé, selon l'une quelconque des revendications 4 à 10,
- mettre à disposition un deuxième conteneur ou moyen d'approvisionnement au moins flexible dans le secteur d'ouverture, en particulier selon la revendication 23 ou 24, contenant au moins une deuxième fermeture, de préférence présente à l'état fermé, selon l'une quelconque des revendications 4 à 10,
- coupler les coulisseaux, comportant respectivement des éléments de coulisseau de couplage, des première et deuxième fermetures, de sorte que les premières et deuxièmes glissières de fermeture des fermetures de couplage des première et deuxième fermetures pouvant être mises en contact les unes avec les autres,
- déplacer ensemble les coulisseaux ou les éléments de coulisseau de couplage couplés des première et deuxième fermetures le long d'au moins respectivement un secteur des première et deuxième glissières de fermeture des fermetures de couplage des première et deuxième fermetures pour former un système de connexion selon l'une quelconque des revendications 11 à 17,
- déplacer ensemble ou de manière temporellement décalée les coulisseaux de glissière des première et deuxième fermetures dans une direction d'ouverture à partir de la position fermée jusque dans une position ouverte avec formation d'une ouverture traversante étanche à l'environnement entre un premier conteneur ou moyen d'approvisionnement et un second conteneur ou moyen d'approvisionnement,
- transférer du produit en vrac en provenance du premier conteneur ou moyen d'approvisionnement dans le second conteneur ou moyen d'approvisionnement, ou inversement,
- déplacer ensemble ou de manière temporellement décalée les coulisseaux de glissière des première et deuxième fermetures dans une direction de fermeture depuis la position ouverte jusque dans une position fermée avec formation de première et deuxième fermetures étanches à l'environnement et avec conservation d'un système de connexion étanche à l'environnement,
- déplacer ensemble les coulisseaux ou éléments de coulisseau de couplage couplés des première et deuxième fermetures le long d'au moins respectivement un secteur de première et deuxième glissières de fermeture des fermetures de couplage des première et deuxième fermetures avec séparation du système de connexion selon l'une quelconque des revendications 11 à 17, en particulier avec conservation de première et deuxième fermetures étanches à l'environnement.

28. Procédé selon la revendication 27, **caractérisé en ce que**
les éléments de coulisseau de couplage et les coulisseaux à glissière des première et deuxième fermetures sont déplacés simultanément lors de la formation et/ou lors de la séparation du système de connexion selon l'une quelconque des revendications 11 à 17, l'élément de coulisseau de couplage et le coulisseau à glissière de la première fermeture et/ou l'élément de coulisseau de couplage et le coulisseau à glissière de la deuxième fermeture étant présents de préférence de manière indirectement ou directement adjacente et/ou le coulisseau à glissière des première et deuxième fermetures reposant l'un sur l'autre.

29. Procédé selon la revendication 27 ou 28, **caractérisé en ce que**
l'élément de coulisseau de couplage et le coulisseau à glissière de la première fermeture et/ou l'élément de coulisseau de couplage et le coulisseau à glissière de la deuxième fermeture sont présents en étant intégrés dans un coulisseau.

30. Procédé selon l'une quelconque des revendications 27 à 29, **caractérisé en ce que**
les longueurs des première et deuxième glissières de fermeture de la première fermeture et les longueurs des première et deuxième glissières de fermeture de la deuxième fermeture coïncident essentiellement.

31. Procédé pour le remplissage, le transvasement et/ou le vidage, en particulier étanche à l'environnement, de conteneurs et/ou avec des moyens d'approvisionnement, comportant les étapes suivantes consistant à :
- mettre à disposition un premier conteneur ou moyen d'approvisionnement flexible au moins dans un secteur d'ouverture, en particulier selon la revendication 25 à 26, contenant au moins une première fermeture de couplage multiple selon l'une quelconque des revendications 18 à 21, la première et/ou la deuxième fermeture(s) de la première fermeture de couplage multiple étant présente(s) de préférence à l'état fermé,
- mettre à disposition un deuxième conteneur ou moyen d'approvisionnement flexible au moins dans un secteur d'ouverture, en particulier selon la revendication 25 ou 26, contenant au moins une deuxième fermeture de couplage multiple selon l'une quelconque des revendications 18 à 21, la première et/ou la deuxième fermeture(s) de la deuxième fermeture de couplage multiple étant présente(s) de préférence à l'état fermé,
- coupler les premières fermetures des première et deuxième fermetures de couplage multiples pour former un système de connexion selon l'une quelconque des revendications 11 à 17 par couplage des coulisseaux, comportant respectivement des éléments de coulisseau de couplage, des premières fermetures des première et deuxième fermetures de couplage multiples, de sorte que les premières et deuxièmes glissières de fermeture des fermetures de couplage des premières fermetures des première et deuxième fermetures de couplage multiples peuvent être mises en contact les unes avec les autres, et déplacer ensemble les coulisseaux ou éléments de coulisseau de couplage couplés des premières fermetures des première et deuxième fermetures de couplage multiples le long d'au moins respectivement un secteur des première et deuxième glissières de fermeture des fermetures de couplage des premières fermetures des première et deuxième fermetures de couplage multiple,
- ouvrir les premières fermetures couplées de première et deuxième fermetures de couplage multiple avec conservation d'un système de connexion étanche à l'environnement grâce au déplacement commun ou temporellement décalé des coulisseaux à glissière des premières fermetures des première et deuxième fermetures de couplage multiple dans une direction d'ouverture à partir de la position fermée jusque dans une position ouverte avec formation d'une ouverture traversante étanche à l'environnement entre un premier conteneur ou moyen d'approvisionnement et un deuxième conteneur ou moyen d'approvisionnement,
- coupler les deuxièmes fermetures des première et deuxième fermetures de couplage multiple avec formation d'un deuxième dispositif de connexion, en particulier étanche à l'environnement, en particulier avec formation d'un dispositif de connexion multiple selon la revendication 22,
- ouvrir, simultanément ou successivement au moins par secteur, les deuxièmes fermetures des première et deuxième fermetures de couplage multiple avec conservation du deuxième dispositif de connexion étanche à l'environnement,
- transférer du produit en vrac à partir du premier conteneur ou moyen d'approvisionnement dans le second conteneur ou moyen d'approvisionnement, ou inversement,
- fermer, simultanément ou successivement, les deuxièmes fermetures des première et deuxième fermetures de couplage multiple en conservant un deuxième dispositif de connexion étanche à l'environnement,
- découpler les deuxièmes fermetures des première et deuxième fermetures de couplage multiple avec séparation du deuxième dispositif de connexion,
- fermer, simultanément ou de manière temporellement décalée, la première fermeture de la première fermeture de couplage multiple et/ou la première fermeture de la deuxième fermeture de couplage multiple par déplacement commun ou temporellement décalé des coulisseaux à glissière des premières fermetures des première et deuxième fermetures de couplage multiple dans une direction de fermeture à partir de la position ouverte jusque dans une position fermée avec formation de premières fermetures étanches à l'environnement des première et deuxième fermetures de couplage multiple et avec conservation d'un système de connexion étanche à l'environnement, et
- découpler les premières fermetures des première et deuxième fermetures de couplage multiple par déplacement commun des coulisseaux ou éléments de coulisseau de couplage couplés des première et deuxième fermetures le long d'au moins respectivement un secteur des première et deuxième glissières de fermeture des fermetures de couplage des première et deuxième fermetures de couplage multiple avec séparation du système de connexion selon l'une quelconque des revendications 11 à 17.

32. Procédé selon la revendication 31, **caractérisé en ce que**
les éléments de coulisseau de couplage et les coulisseaux à glissière des premières fermetures des première et deuxième fermetures de couplage multiple sont déplacés simultanément lors de la formation et/ou lors de la séparation du système de connexion selon l'une quelconque des revendications 11 à 17, l'élément de coulisseau de couplage et le coulisseau à glissière de la fermeture de la première fermeture de couplage multiple et/ou l'élément de coulisseau de couplage et le coulisseau à glissière de la fermeture de la deuxième fermeture de couplage multiple étant présents de préférence de manière directement ou indirectement adjacente.

33. Procédé selon la revendication 31 ou 32, **caractérisé en ce que**
l'élément de coulisseau de couplage et le coulisseau à glissière de la fermeture de la première fermeture de couplage multiple et/ou l'élément de coulisseau de couplage et le coulisseau à glissière de la fermeture de la deuxième fermeture de couplage multiple sont présents en étant intégrés dans un coulisseau.
